# EUROPÄISCHE PATENTANMELDUNG

(11) **EP 4 744 778 A1**
(43) Veröffentlichungstag der Anmeldung: **20.05.2026**
(21) Anmeldenummer: 24213543.2
(22) Anmeldetag: 18.11.2024
(51) Int. Cl.: B03B 5/56, B03B 5/04, B03B 5/48, B03B 5/32, B03B 5/08, B03B 5/34, B03B 13/00, B03B 5/26, C22B 11/00

(54) **SCHWERMETALLAUFREINIGUNGSSYSTEM**

(71) Anmelder: Coba Holding GmbH, 04155 Leipzig (DE)
(72) Erfinder: CONEN, Marcel, 04155 Leipzig (DE)
(74) Vertreter: Gruner, Leopold Joachim

(57) **Zusammenfassung**

Die Erfindung betrifft ein Schwermetall-Konzentrations-System (1.0), und ein Schwermetall-Konzentrations-Modul (12.) zum Aufkonzentrieren oder zur Gewinnung von zumindest einem Schwermetall (2.0), insbesondere von Gold und/oder Silber, und/oder zum Aufkonzentrieren oder zur Gewinnung von einem Metall der seltenen Erden (2.0) aus einer Suspension (3.1, 3.2) oder einem Zentrifugat (3.1, 3.2), welches eine erste Prozessstufe (4.0), verlässt, wobei der ersten Prozessstufe (4.0) zumindest eine Konzentrationseinheit (6.0) als eine zweite Prozessstufe nachgeordnet ist, wobei die Konzentrationseinheit (6.0) dazu eingerichtet ist, das Schwermetall (2.0) und/oder das Metall der seltenen Erden (2.0) aus dem Zentrifugat (3.1, 3.2) hydrodynamisch aufzukonzentrieren, wobei die Konzentrationseinheit (6.0) dazu eingerichtet ist, eine Konzentrationsstrecke (6.1, 6.2, 6.3, 6.4) aufzunehmen und diese um eine Längsachse (10.3) zu rotieren, wobei eine Entnahme, ein Einsatz oder ein Austausch der Konzentrationsstrecken (6.1, 6.2, 6.3, 6.4) insbesondere dann ermöglicht ist, während die Suspension (3.1, 3.2) oder das Zentrifugat (3.1, 3.2) während der Entnahme, des Einsatzes oder des Austausches eine der nicht entnommenen Konzentrationsstrecken überströmt.

## Beschreibung

### TECHNISCHES GEBIET

Die vorliegende Erfindung betrifft das Gebiet der Gewinnung von Partikeln aus Flüssigkeiten, in welchen diese Partikel suspendiert sind, wobei die Partikel Schwermetalle, insbesondere Gold, seltenen Erden oder weitere Metalle aufweisen.

### STAND DER TECHNIK

Das Waschen von Gold in Flüssen oder ähnlichen Umgebungen erfordert den Einsatz spezieller Werkzeuge, um das wertvolle Metall effektiv zu gewinnen. Ein wichtiges Werkzeug ist eine Goldwaschpfanne, eine flache Schale mit schrägen Seiten. Die Goldwäscher schaufeln das Sediment aus dem Flussbett in die Pfanne und rühren es mit Wasser um, damit sich die schwereren Goldpartikel auf dem Boden absetzen.

Um den Prozess weiter zu verfeinern, wird ein Schleusenkasten verwendet. Dabei handelt es sich um eine lange, schmale Rinne mit Riffeln oder Hindernissen, die das schwerere Gold auffangen, während leichtere Sedimente weggespült werden können. Das fließende Wasser trägt das Material durch den Schleusenkasten und trennt dabei allmählich das Gold von den unerwünschten Verunreinigungen.

Bei fortgeschrittenen Verfahren kann ein Highbanker oder ein Dredge eingesetzt werden. Ein Highbanker ist ein tragbarer Schleusenkasten mit einer angeschlossenen Pumpe, die den Wasserfluss erleichtert. Ein Dredge hingegen verwendet einen Saugmechanismus, um goldhaltigen Kies aus Flussbetten zu sammeln und das Gold mit Hilfe eines Schleusenkastens zu gewinnen.

Goldwaschrinnen sind Vorrichtungen, die beim Goldwaschen, also der Aufkonzentrierung/Gewinnung von Goldpartikeln eingesetzt werden. Sie sind in der Regel lange und schmale Rinnen oder Kästen, die entweder fest aufgestellt oder mobil sind und in denen das Material zur Goldgewinnung gewaschen wird. Goldwaschrinnen werden zumeist von Goldsuchern oder Hobbyisten verwendet, um kleine Mengen an Gold aus Flüssen oder Bächen zu gewinnen.

Die US 6,216,367 B1 offenbart eine Vorrichtung, die aus einer Reihe aufeinanderfolgender, miteinander verbundener Rinnen gebildet ist, wobei am Ende der Rinnen ein Inverter positioniert ist, um die Richtung des Schlammes umzukehren und in die nachfolgende Rinne zu führen. Jede inkrementelle Stufe ist zur Behandlung kleinerer Stoffe ausgelegt. Auf jedem Schachtboden, über den der Schlamm fließt, ist eine Reihe von Trichtern angeordnet, die sich unterhalb eines Maschensiebs befinden, wobei jeder Trichter in der Reihe eine Öffnung hat, die nach unten gerichtet ist, und einen Steg aufweist, der über die Öffnung hinausragt und ebenfalls nach unten gerichtet ist, so dass schwere Stoffe, die sich von der mineralischen Matrix absetzen, in den Trichter gezogen werden. Unterhalb der Trichteranordnung befindet sich eine perforierte Matte. Ebenfalls unterhalb der Trichteranordnung, beginnend bei der Moosmatte (Miner's Moss), befindet sich eine strukturierte Matte, typischerweise mit aufrechten Rippen quer zum Wasserstrom der Rutsche, die ebenfalls dazu dient, abgesetztes Material aufzufangen. Unterhalb der Moosmatte befindet sich eine Vielzahl von Düsen, typischerweise Luftlöcher, die mit einem externen Luftkompressor verbunden sind, um abgesetztes Erz nach oben zu heben, wobei Erz mit hohem spezifischem Gewicht zurück und an den Luftdüsen vorbei fällt, während leichteres Gestein wieder in die Suspension in der Aufschlämmung zurückgeführt wird.

Die US 5,927,509 A offenbart ein in sich geschlossenes Goldabscheidegerät als Kit, das mit Hilfe eines Schulterriemens leicht transportiert werden kann und das für den einfachen Transport und die Verwendung entweder an einem Flussbett, an einem nahe gelegenen Ufer oder anderswo geeignet ist. Die Funktionselemente des Kits werden in einer Box aufbewahrt, die mit einem Tragegurt zum einfachen Transport versehen ist. Bei der Inbetriebnahme werden diese Bedienelemente auf der Tragebox montiert, die nun als Wasserbehälter dient, wodurch ein ausreichendes Gewicht und ein niedrigerer Schwerpunkt des der gesamten Vorrichtung erreicht wird. Das Goldabscheidegerät weist eine gefederte Wippvorrichtung zur Erzeugung einer Schaukelbewegung für die Umwälzung von Flussbettmaterialien für die Abscheidung von Gold auf.

Die US 7,012,209 B2 offenbart ein Verfahren zum Sammeln von Gold durch Fließenlassen von Wasser über ein in einer Schleuse befindliches Goldauffangmedium, wobei eine positive Oberflächenladung auf dem Goldsammelmedium induzieren wird. Das Goldsammelmedium besteht aus einem Material, das eine positive Oberflächenladung erhält, wenn es in Wasser eingetaucht wird. Goldhaltiges Material wird mit dem fließenden Wasser in die Schleuse geführt, um eine negative Oberflächenladung auf den Goldpartikeln zu induzieren und eine Aufschlämmung zu erzeugen. Die Durchflussmenge der Aufschlämmung in der Schleuse wird so eingestellt, dass die negativ geladenen Goldpartikel von dem positiv geladenen Goldauffangmedium angezogen werden. Im Anschluss werden die Goldpartikel aus dem Goldauffangmedium gesammelt.

Die US 4,273,648 A offenbart eine Goldwaschpfanne, bestehend aus einer Schale zum Trennen von Gold oder anderen wertvollen Schwermetallen aus nassem Sand oder Kies, wobei die Schale mit einem runden Boden versehen ist, wobei der Außenbereich des Bodens in schräg ansteigende Seiten übergeht. In der Mitte des Bodens der Goldwaschpfanne befindet sich eine Öffnung, die zu einem Trog führt, der einstückig mit dem Boden ausgebildet ist und von diesem nach unten hin in einem Winkel von 10 bis 45° abfällt und das zu waschende Sediment führt. Innerhalb des Troges befindet sich eine leiterartige Struktur mit einer Vielzahl von Stufen, die die Schwermetallteilchen aus dem zu waschenden Sediment auffangen.

Die US 5,421,461 A offenbart eine Vorrichtung zum Trennen von Gold oder anderen Mineralien oder Edelsteinen von Erde, Kies oder anderen ähnlichen Materialien, wobei die Vorrichtung einen Hauptrahmen und einen Sekundärrahmen umfasst, der eine obere Schalenanordnung und eine untere Trennschale trägt. Der sekundäre Rahmen ist relativ zum primären Rahmen schwenkbar gelagert und kann durch einen Motor in Schwingung versetzt werden. Ein Flüssigkeitszuführungsrohr ist so angeordnet, dass es Wasser auf die obere Schalenanordnung leitet, so dass eine Aufschlämmung von Materialien von der oberen Schalenanordnung in die untere Schale gelangt. Das Material wird in der unteren Schale weiter getrennt und konzentriert, so dass sich Goldpartikel oder andere Mineralien mit höherem Gewicht oder Edelsteine in Vertiefungen und/oder Riffelungen sammeln. In gewissen Abständen kann die untere Schale aus dem Sekundärrahmen entnommen und in der üblichen Weise geschwenkt werden, um eine endgültige Trennung zu erreichen.

Die WO 20181112668 A1 offenbart eine Vorrichtung und ein Verfahren zum Trennen von Schwermetallen und Edelsteinen aus Schwemmmaterial, wobei die Vorrichtung ein Gestell, eine auf dem Gestell gelagerte Goldpfanne und ein auf dem Gestell gelagertes Vibrationsmittel umfasst, das geeignet ist, die Goldpfanne in Vibration zu versetzen. Die Vorrichtung kann ferner eine Wasserpumpe umfassen, die auf dem Rahmen gelagert ist und dazu dient, eine Wassermenge in die Goldpfanne einzuleiten. Die Vorrichtung kann ferner ein Sieb umfassen, das oberhalb der Goldpfanne angebracht ist. Das Verfahren umfasst das Bereitstellen einer auf einem Rahmen gelagerten Goldwaschpfanne, das Einbringen einer Menge von Anschwemmungsmaterial in die Goldwaschpfanne und das Vibrieren der Goldwaschpfanne, um leichteres Material zu entfernen und die Schwermetalle und Edelsteine darin zu belassen.

Aus dem Stand der Technik sind zudem Vorrichtungen bekannt, welche die Gewinnung von Gold aus Sedimenten im großtechnischen Maßstab erlaubt.

So offenbart die RU 2 392 055 C1 eine Spülvorrichtung zur Goldgewinnung, die einen hydraulischen Monitor, eine hydraulische Wiege, einen hydraulischen Aufzug, eine Druckschlammleitung, ein hydraulisches Sieb, eine Tieffüllschleuse und Feinfüllschleusen umfasst. Das hydraulische Sieb ist zwischen der Tieffüllschleuse und den Feinfüllschleusen installiert und besteht aus zwei Teilen, wobei der erste Teil des hydraulischen Siebs entlang des Flüssigkeitsstroms, der aus der der Tieffüllschleuse austritt, installiert ist. Der zweite Teil des hydraulischen Siebs ist quer zur Richtung des Flüssigkeitsstroms angeordnet. Übergroßes Material wird bereits aus dem ersten Teil des hydraulischen Siebs separiert und über den zweiten Teil abgeführt. Kleinere Fraktionen gelangen über die Roste des ersten und des zweiten Teils in die Feinfüllschleusen. Dort werden die kleineren Fraktionen weiter aufgetrennt, und das Gold gewonnen.

Die CN 205673071 U beschreibt eine Sand-Goldwasch- und Vorselektionsgruppe, die zur Anreicherung und Gewinnung von Gold konzipiert ist, wobei ein Hochdruck-Wasserwerfer auf einen Aufgabetrichter gesetzt wird, wobei dieser über einem kreisförmigen Vibrationssieb angebracht wird.

Die RU 2 083 702 C1 beschreibt eine Vorrichtung zur Aufreinigung von Gold, mit der Möglichkeit, Goldpartikel in verschiedene Größenbereiche zu klassifizieren und Feingold aufzureinigen.

Die US 2011/186487 A1 beschreibt einen trichterförmigen Spiralkonzentrator, der volumenveränderlichen Strömungslenker aufweist, um an unterschiedlichen Stellen im Trichter den Durchfluss des Schlamms zu regulieren, um die Effizienz des Konzentrationsprozesses zu verbessern.

Die WO 01/85298 A1 beschreibt eine Vorrichtung zur Sedimentationsabscheidung von Partikeln aus einem Partikelstrom in einer Trägerflüssigkeit. Die Partikel werden über mindestens eine im Wesentlichen quer verlaufende Barriere geführt, wobei Partikel mit geringerem spezifischem Gewicht von der Trägerflüssigkeit bevorzugt über die Barriere getragen werden, während sich Partikel mit höherem spezifischen Gewicht in Strömungsrichtung vor der Barriere absetzen. Diese Methode eignet sich besonders gut für die Abtrennung von Goldpartikeln aus Kies und Wasser in einem Schleusenkasten. Allerdings muss der Betrieb unterbrochen werden, um die abgeschiedenen Partikel zu entfernen, was zu einem relativ geringen Wirkungsgrad und potenziellen wirtschaftlichen Verlusten führt.

Die WO 2012/141669 A1 beschreibt einen Rechen zur gravitativen Abscheidung von Schwermineralien. Innerhalb von regelmäßigen Aussparungen sind nicht ferromagnetische Stößel angeordnet, welche vertikale Schwingungen in der Schlämme erzeugen, die durch ferromagnetische Eisen von Solenoiden ausgelöst werden, die an einen Impulswechselstromgenerator angeschlossen sind.

Die US20220314232A beschreibt eine Vorrichtung zur Aufreinigung von Partikeln mittels eines Förderschleusensystem, das feine Zielpartikel aus einem Zufuhrstrom abscheiden kann. Das System verwendet ein strukturiertes Band mit einer Kopf- und einer Endrolle, die eine kontinuierliche Bewegung des Bandes erzeugen. Das Band hat eine strukturierte Oberfläche mit Rillen, die die Partikel und ein konzentriertes Aggregat festhalten. Das System umfasst eine statische Riffelschleuse, einen statischen Hydrozyklon und mindestens eine Förderschleuse mit einem strukturierten Band. Mit dem System kann ein konzentriertes Aggregat erzeugt werden, das weiterverarbeitet werden kann. Zu den technischen Effekten der Erfindung gehören eine verbesserte Abtrennung von feinen Zielpartikeln aus einem Aufgabestrom und eine erhöhte Effizienz bei der Mineralgewinnung.

Keine der aus dem Stand der Technik bekannten Vorrichtungen ermöglicht den flexiblen Einsatz unterschiedlicher Konzentrationsstrecken, die zur Aufreinigung von Partikeln eingerichtet sind.

### AUFGABE

Es ist Aufgabe der hierin beschriebenen Erfindung auf einfache Weise Schwermetalle und/oder seltene Erden und/oder weitere Metalle aus einer Suspension durch hydrodynamisches Aufkonzentrieren aus der Suspension zu gewinnen, wobei ein flexibler Einsatz unterschiedlicher Konzentrationsstrecken auch während des laufenden Betriebs des erfindungsgemäßen Systems ermöglicht ist.

### LÖSUNG

Die Aufgabe wird durch ein System mit den Merkmalen des Anspruchs 1 und mit einem Modul mit den Merkmalen des Anspruchs 14 gelöst. Weitere vorteilhafte Ausgestaltungen und Weiterbildungen ergeben sich aus den Unteransprüchen sowie aus der Beschreibung unter Bezugnahme auf die Figuren

### ALLGEMEINE VORTEILE

Mit dem erfindungsgemäßen System kann auf einfache, kostengünstige Weise eine hydrodynamische Aufkonzentrierung von Partikeln, insbesondere von Partikeln, welche Schwermetalle, seltene Erden und/oder weitere Metalle aufweisen, aus einer Suspension erfolgen. Durch die besondere Ausgestaltung der Konzentrationseinheit wird ein flexibler Einsatz unterschiedlich ausgestalteter Konzentrationsstrecken während des laufenden Betriebs des Systems ermöglich. Weitere Vorteile sind in der nachfolgenden Beschreibung und den Ausführungsbeispielen angegeben.

### AUSFÜHRLICHE BESCHREIBUNG

Gegenstand der Erfindung ist ein System zum Aufkonzentrieren von zumindest einem Schwermetall und/oder zum Aufkonzentrieren von einem Metall der seltenen Erden. Die Begriffe erfindungsgemäßes System und erfindungsgemäße Vorrichtung werden hierin äquivalent verwendet.

Gemäß einer Ausführungsform ist das Schwermetall-Konzentrations-System (hierin auch System genannt) zum Aufkonzentrieren oder zur Gewinnung von zumindest einem Schwermetall und/oder zum Aufkonzentrieren oder zur Gewinnung von einem Metall der seltenen Erden aus einer Suspension oder einem Zentrifugat eingerichtet, welches eine erste Prozessstufe verlässt, wobei der ersten Prozessstufe zumindest eine Konzentrationseinheit als zweite Prozessstufe nachgeordnet ist, wobei die Konzentrationseinheit dazu eingerichtet ist, das Schwermetall und/oder das Metall der seltenen Erden aus dem Zentrifugat hydrodynamisch aufzukonzentrieren. Bevorzugt erfolgt das Aufkonzentrieren ohne die Verwendung von Chemikalien.

Gemäß einer weiteren Ausführungsform ist das Schwermetall-Konzentrations-System zum Aufkonzentrieren oder zur Gewinnung von zumindest einem Schwermetall, insbesondere von Gold und/oder Silber, und/oder zum Aufkonzentrieren oder zur Gewinnung von einem Metall der seltenen Erden aus einem Zentrifugat, welches eine erste Prozessstufe, insbesondere einen Fliehkraftabscheider, verlässt, wobei der Fliehkraftabscheider zumindest einen Oberlauf und zumindest einen Unterlauf aufweist, wobei das Zentrifugat die erste Prozessstufe, insbesondere den Fliehkraftabscheider über dessen Oberlauf und/oder dessen Unterlauf verlässt, wobei der ersten Prozessstufe, insbesondere dem Oberlauf und/oder dem Unterlauf, zumindest eine Konzentrationseinheit als eine zweite Prozessstufe nachgeordnet ist, wobei die Konzentrationseinheit dazu eingerichtet ist, das Schwermetall und/oder das Metall der seltenen Erden aus dem Zentrifugat hydrodynamisch aufzukonzentrieren.

Gemäß einer Ausführungsform betrifft die Erfindung ein Schwermetall-Konzentrations-System (1.0) zum Aufkonzentrieren oder zur Gewinnung von zumindest einem Schwermetall (2.0), insbesondere von Gold und/oder Silber, und/oder zum Aufkonzentrieren oder zur Gewinnung von einem Metall der seltenen Erden (2.0) aus einer Suspension (3.1, 3.2) oder einem Zentrifugat (3.1, 3.2), welches eine erste Prozessstufe (4.0), insbesondere einen Fliehkraftabscheider (5.0), verlässt, wobei der Fliehkraftabscheider (5.0) zumindest einen Oberlauf (5.1) und zumindest einen Unterlauf (5.2) aufweist, wobei das Zentrifugat (3.1, 3.2) die erste Prozessstufe (4.0), insbesondere den Fliehkraftabscheider (5.0) über dessen Oberlauf (5.1) und/oder dessen Unterlauf (5.2), verlässt, wobei der ersten Prozessstufe (4.0), insbesondere dem Oberlauf (5.1) und/oder dem Unterlauf (5.2), zumindest eine Konzentrationseinheit (6.0) als eine zweite Prozessstufe nachgeordnet ist, wobei die Konzentrationseinheit (6.0) dazu eingerichtet ist, das Schwermetall (2.0) und/oder das Metall der seltenen Erden (2.0) aus dem Zentrifugat (3.1, 3.2) hydrodynamisch aufzukonzentrieren.

Gemäß einer Ausführungsform betrifft die Erfindung ein Schwermetall-Konzentrations-System zum Aufkonzentrieren oder zur Gewinnung von zumindest einem Schwermetall, insbesondere von Gold und/oder Silber, und/oder zum Aufkonzentrieren oder zur Gewinnung von einem Metall der seltenen Erden aus einer Suspension oder einem Zentrifugat, welches eine erste Prozessstufe, insbesondere einen Fliehkraftabscheider, verlässt, wobei der Fliehkraftabscheider zumindest einen Oberlauf und zumindest einen Unterlauf aufweist, wobei das Zentrifugat die erste Prozessstufe, insbesondere den Fliehkraftabscheider über dessen Oberlauf und/oder dessen Unterlauf, verlässt, wobei der ersten Prozessstufe, insbesondere dem Oberlauf und/oder dem Unterlauf, zumindest eine Konzentrationseinheit als eine zweite Prozessstufe nachgeordnet ist, wobei die Konzentrationseinheit dazu eingerichtet ist, das Schwermetall und/oder das Metall der seltenen Erden aus dem Zentrifugat hydrodynamisch aufzukonzentrieren, wobei die Konzentrationseinheit zumindest eine Konzentrationsstrecke aufweist, wobei die Konzentrationsstrecke eine, dem Zentrifugat zugewandte, strukturierte Oberfläche aufweist, wobei diese zum Aufkonzentrieren oder zur Gewinnung des Schwermetalls und/oder dem Metall der seltenen Erden eingerichtet ist.

Gemäß einer Weiterbildung weist das System eine Konzentrationseinheit auf, welche dazu eingerichtet ist, die Konzentrationsstrecke mit einer Rotationsgeschwindigkeit um eine Längsachse zu rotieren, wobei die Konzentrationseinheit für die Aufnahme einer ersten, zweiten, dritten, vierten oder weiteren Konzentrationsstrecke ausgestaltet ist, wobei die Konzentrationsstrecke aus der Konzentrationseinheit entnommen oder in diese eingesetzt oder durch eine zweite, dritte, vierte oder weitere Konzentrationsstrecke ausgetauscht werden kann, wobei eine Entnahme, ein Einsatz oder ein Austausch der Konzentrationsstrecken insbesondere dann ermöglicht ist, während die Suspension oder das Zentrifugat während der Entnahme, des Einsatzes oder des Austausches eine der nicht entnommenen Konzentrationsstrecken überströmt.

Dadurch, dass die Konzentrationsstrecke insbesondere während des Betriebes entnommen oder ausgetauscht werden kann, wird ermöglicht, dass eine der nicht ausgetauschten Konzentrationsstrecken weiterhin von dem Zentrifugat überströmt werden kann. Dadurch erlaubt das System vorteilhaft eine kontinuierliche Überströmung mindestens einer der Konzentrationsstrecken, ohne dass das System für die Entnahme oder den Austausch einer Konzentrationsstrecke stillgelegt werden muss.

Die Konzentrationsstrecke kann bspw. über eine formschlüssige Verbindung wie bspw. eine Nut-Feder-Verbindung in der Konzentrationseinheit angeordnet sein, wodurch die Konzentrationsstrecke formschlüssig angeordnet ist. Gemäß einer weiteren Ausführungsform kann die Konzentrationsstrecke über eine magnetische Verbindung in der Konzentrationseinheit angeordnet werden. Dadurch ergibt sich vorteilhaft, dass die Konzentrationsstrecke noch einfacher aus der Konzentrationseinheit entnommen werden kann.

Unter einem System wird hierin auch eine Vorrichtung verstanden.

Eine erste Prozessstufe muss nicht zwangsläufig Teil des erfindungsgemäßen Systems sein. Insofern betrifft die Erfindung eine Konzentrationseinheit zum Aufkonzentrieren oder zur Gewinnung von zumindest einem Schwermetall, insbesondere von Gold und/oder Silber, und/oder zum Aufkonzentrieren oder zur Gewinnung von einem Metall der seltenen Erden aus einer Suspension oder einem Zentrifugat, welches eine erste Prozessstufe, insbesondere einen Fliehkraftabscheider, verlässt, wobei der Fliehkraftabscheider zumindest einen Oberlauf und zumindest einen Unterlauf aufweist, wobei das Zentrifugat die erste Prozessstufe, insbesondere den Fliehkraftabscheider über dessen Oberlauf und/oder dessen Unterlauf, verlässt, wobei die Konzentrationseinheit dazu eingerichtet ist, das Schwermetall und/oder das Metall der seltenen Erden aus dem Zentrifugat hydrodynamisch aufzukonzentrieren.

Unter einem Aufkonzentrieren ist ein Vorgang zu verstehen, bei dem die Konzentration eines Stoffes (z.B. eines Schwermetalls oder eines Metalls der seltenen Erden) innerhalb eines Volumens erhöht wird. Bspw. kann ein Aufkonzentrieren eines Stoffes über das Verdampfen einer Flüssigkeit erfolgen, in welcher der Stoff gelöst oder suspendiert ist. Bezogen auf das erfindungsgemäße System weist das Zentrifugat, welches die erste Prozessstufe verlässt, eine Konzentration X von einem Metall, insbesondere einem Schwermetall, innerhalb eines Volumens V₀ auf. Das erfindungsgemäße System dient der Erhöhung der Konzentration des Metalls, insbesondere des Schwermetalls, innerhalb eines Volumens V₁, welches gleich groß ist wie V₀.

Unter einem Schwermetall wird hierin ein Metall verstanden, welches eine Dichte von zumindest 5,0 g/cm³ aufweist Insbesondere handelt es sich bei Gold mit einer Dichte von 19,32 g/cm³ sowie bei Silber mit einer Dichte von 10,49 g/cm³ um ein Schwermetall.

Unter einem Metall der seltenen Erden (auch: Seltenerdmetall) gehören die chemischen Elemente der 3. Nebengruppe des Periodensystems (mit Ausnahme des Actiniums) und die Lanthanoide - insgesamt also 17 Elemente. Der Einfachheit halber wird nachfolgend auf die Unterscheidung von Schwermetallen und Seltenerdmetallen verzichtet. Von dem Begriff "Schwermetall" sind also auch die Seltenerdmetalle umfasst. Die für das Schwermetall beschriebenen Abläufe gelten demnach auch für Seltenerdmetalle.

Sofern hierin die Begrifflichkeiten Schwermetalle, Metalle der seltenen Erden und weitere Metalle verwendet werden dient dies des besseren Unterscheidbarkeit. Die Begriffe können auch synonym verwendet werden.

Unter einem Zentrifugat wird hierin ein Volumen einer Suspension verstanden, welches eine erste Prozessstufe verlässt, wobei das Zentrifugat darin suspendierte Gesteine, Sedimente und insbesondere Schwermetalle oder seltene Erden enthält. Die Begriffe Zentrifugat und Suspension werden hierin äquivalent verwendet.

Bei der ersten Prozessstufe kann es sich um einen Fliehkraftabscheider handeln. Bei der ersten Prozessstufe kann es sich auch um eine Kies- oder Sandwaschanlage handeln. Prinzipiell werden hierin alle Anlagen/Vorrichtungen, aus denen eine Suspension austritt, welche aufzureinigende oder aus dieser zu gewinnende Schwermetalle enthält, als erste Prozessstufe bezeichnet. Die erste Prozessstufe kann aber muss nicht notwendigerweise Teil des erfindungsgemäßen Systems sein. Die Aufgabe der ersten Prozessstufe besteht in der Bereitstellung des Zentrifugats.

Ein Fliehkraftabscheider (hierin synonym zu Hydrozyklon verwendet) dient der Abtrennung/Abscheidung von Feststoffpartikeln aus Suspensionen, wobei als Trennverfahren Zentrifugalkräfte verwendet werden, die durch Erzeugung einer Wirbelströmung entstehen. Hydrozyklone weisen für gewöhnlich zumindest einen Oberlauf und einen Unterlauf auf. Eine Suspension wird in den Hydrozyklon geführt und den dort wirkenden Fliehkräften unterworfen. Die spezifisch schwerere Fraktion des Suspension verlässt den Hydrozyklon über den Unterlauf. Die spezifisch leichtere Fraktion der Suspension verlässt den Hydrozyklon über den Oberlauf. Das Zentrifugat verlässt den Hydrozyklon über den Unterlauf und/oder den Oberlauf. Je nachdem aus welchem der Läufe das Zentrifugat den Hydrozyklon verlässt, wird das Zentrifugat in Oberlauf-Zentrifugat und Unterlauf-Zentrifugat unterschieden. Beide Fraktionen können für die Gewinnung von Schwermetallen interessant sein. Wenn das Zentrifugat den Oberlauf verlässt, wird es als Oberlauf-Zentrifugat bezeichnet. Wenn das Zentrifugat den Unterlauf verlässt, wird es als Unterlauf-Zentrifugat bezeichnet. Da es abhängig von der Wahl des Fachmannes ist, welches der beiden Zentrifugate er als am ertragreichsten erachtet, und zudem auch Zentrifugate umfasst sind, welche nicht aus einem Hydrozyklon ausgeleitet werden, soll nachfolgend nicht zwischen Oberlauf- und Unterlauf-Zentrifugat unterschieden werden. Stattdessen wird nur der Begriff "Zentrifugat" verwendet.

Unter einer Konzentrationseinheit wird ein technisches Element verstanden, welches dazu eingerichtet ist, das Zentrifugat derart zu filtern, dass die aufzureinigenden oder zu gewinnenden Schwermetalle erhalten werden. Eine Konzentrationseinheit kann bspw. ein Rüttelsieb umfassen, wie es aus dem Stand der Technik bekannt ist. Die Konzentrationseinheit ist der ersten Prozessstufe nachgeordnet, wobei als erste Prozessstufe jede Einrichtung verstanden wird, welche das Zentrifugat bereitstellt. Es ist auch denkbar, dass zumindest zwei oder mehrere Konzentrationseinheiten hintereinandergeschaltet sind. Vorteilhaft ergibt sich dadurch, dass die Ausbeute an Schwermetall erhöht ist.

Eine zweite Prozessstufe bezeichnet ein technisches Element, welches der Gewinnung eines Schwermetalls dient. Das aus der ersten Prozessstufe austretende Zentrifugat durchläuft auch die zweite Prozessstufe. Während dieses Vorganges werden im Zentrifugat suspendierte Partikel (wie bspw. Schwermetalle) extrahiert oder aufgereinigt. Einer zweiten Prozessstufe kann zumindest eine weitere Prozessstufe nachgeordnet sein, wodurch vorteilhaft die Ausbeute an Schwermetall erhöht wird.

Bevorzugt erfolgt das Aufkonzentrieren vollautomatisch, indem dieses bspw. von einer weiter unten beschriebenen Recheneinheit durch Ansteuern einzelner Komponenten (z.B. eines hierin beschriebenen Winkeleinstellmittels, Vibrationsmittel, Durchflusskontrolleinheit, Oberflächenformmittel, Trommellängsachsenwinkel-Einstellmittel, Trommelantrieb) des erfindungsgemäßen Systems ausgeführt wird. Vorteilhaft kann das Aufkonzentrieren somit kostengünstig erfolgen.

Gemäß einer Weiterbildung der Erfindung weist die Konzentrationseinheit zusätzlich ein Winkeleinstellmittel auf, wobei dieses dazu eingerichtet ist die Konzentrationsstrecke in Bezug zur Erdoberfläche in zumindest einem Winkel anzuordnen, wobei die Konzentrationsstrecke dazu eingerichtet ist von dem Zentrifugat überströmt zu werden.

Die Konzentrationsstrecke ist von der Konzentrationseinheit umfasst und kann beispielsweise als ein Gitter, Netz, Flies, oder als eine Kombination aus zumindest einem der genannten ausgestaltet sein, wobei die Konzentrationsstrecke dazu eingerichtet ist, das Zentrifugat zu filtern, um darin suspendierte Partikel (wie bspw. Schwermetalle) vom Zentrifugat abzutrennen. Einer Konzentrationsstrecke kann zumindest eine weitere Konzentrationsstrecke nachgeordnet sein, wodurch vorteilhaft die Ausbeute an Schwermetall erhöht wird.

Bei dem Winkeleinstellmittel kann es sich um ein technisches Element, welches dazu eingerichtet ist, einen Winkel, den die Konzentrationsstrecke in Bezug zur Erdoberfläche aufweist, einzustellen. Ein Winkeleinstellmittel kann bspw. ein Elektromotor sein, welcher die Konzentrationsstrecke auf zumindest einer Seite, anhebt oder absenkt. Alternativ kann es sich bei dem Winkeleinstellmittel auch um ein manuell zu betätigendes Element handeln. Durch das Anheben oder Absenken einer Seite der Konzentrationsstrecke kann vorteilhaft die Strömungsmechanik des Zentrifugats, welches die Konzentrationsstrecke überströmt, verändert werden. Dadurch kann die Strömungsmechanik so angepasst werden, dass die aufzureinigenden Partikelgrößen optimal aus dem Zentrifugat aufgereinigt werden können. Bevorzugt wird das Winkeleinstellmittel über eine Steuerungseinheit und/oder eine Recheneinheit angesteuert.

Bevorzugt ist die Konzentrationsstrecke in einem Winkel von 0° bis 45°, besonders bevorzugt in einem Winkel von 0° bis 35°, ganz besonders bevorzugt in einem Winkel von 0° bis 25°, weiter bevorzugt in einem Winkel von 0° bis 15° bezogen auf die Erdoberfläche angeordnet. Durch den Winkel wird ein Gefälle vorgegeben und somit die Strömungsmechanik wie oben beschrieben beeinflusst.

Unter einem Überströmen wird eine Bewegung des Zentrifugats über eine Fläche, insbesondere eine Konzentrationsstrecke, verstanden. Dabei bewegt sich das Zentrifugat mit einer Fließgeschwindigkeit entlang der Konzentrationsstrecke. Durch die Ausgestaltung der Konzentrationsstrecke kann Einfluss auf die Fließgeschwindigkeit genommen werden. Beispielsweise kann sich die Konzentrationsstrecke in Richtung der Fließgeschwindigkeit verjüngen, wodurch die Fließgeschwindigkeit im verjüngten Bereich erhöht ist. Eine Weitung der Konzentrationsstrecke in Richtung der Fließgeschwindigkeit hat den gegenteiligen Effekt.

Gemäß einer weiteren Ausführungsform weist die Konzentrationsstrecke eine dem Zentrifugat zugewandte strukturierte Oberfläche auf, wobei diese zum Aufkonzentrieren oder zur Gewinnung des Schwermetalls und/oder dem Metall der seltenen Erden (2.0) eingerichtet ist.

Die strukturierte Oberfläche kann beliebig ausgestaltet sein. Aus dem Stand der Technik sind bspw. Matten (miners moss) bekannt, mit denen Goldpartikel aus einem die Matte überströmenden Suspension gewonnen werden können. Eine strukturierte Oberfläche kann aber auch nach Art eines Streckbleches oder einer Gummimatte ausgestaltet sein. Die genaue Ausgestaltung der strukturierten Oberfläche hängt von verschiedenen Faktoren, wie bspw. Partikelgröße, Fließgeschwindigkeit oder Viskosität des überströmenden Zentrifugats ab. Die im Zentrifugat suspendierten Partikel haben eine Größe von 0,01 bis 400 mm, bevorzugt eine Größe von 0,01 bis 40 mm, besonders bevorzugt eine Größe von 0,01 bis 20 mm und ganz besonders bevorzugt eine Größe von 0,1 bis 10 mm.

Die aufzureinigenden bzw. aufzukonzentrierenden Partikeln können Teil eines polydispersen Systems sein. Dies bedeutet, dass die Partikel nicht alle gleich groß sind, sondern verschieden groß sind. Eine Partikelgrößenverteilung gibt den prozentualen Anteil von Partikeln einer bestimmen Größe (oder in einem bestimmten Größenintervall) an. Diese Intervalle nennt man auch Größenklassen oder Fraktionen. Bevorzugt ist die Erfindung derart ausgestaltet, dass Partikel unterschiedlicher Größen aufgereinigt werden können. Dies kann bspw. dadurch erfolgen, indem das polydisperse System/ die Suspension mit Partikeln unterschiedlicher Partikelgrößen über verschieden ausgestaltete Konzentrationstrecken geführt wird, so dass die verschiedenen Fraktionen oder zumindest ein Teil der Fraktionen eines gewünschten Partikelgrößenbereiches aus der Suspension isoliert/ aufgereinigt werden kann.

Gemäß einer Weiterbildung der Erfindung weist die Konzentrationseinheit ein Vibrationsmittel auf, welches dazu eingerichtet ist, die Konzentrationsstrecke, insbesondere die strukturierte Oberfläche, in Schwingungen oder Vibrationen zu versetzen.

Die Schwingungen/Vibrationen können bevorzugt von einer Steuerungseinheit oder einer Rechnereinheit kontrolliert werden, welche das Vibrationsmittel ansteuert. Durch das Vibrationsmittel kann vorteilhaft Einfluss auf das Fließverhalten des Zentrifugats über die Konzentrationsstrecke beeinflusst werden, wodurch auch bspw. die Separation von aneinanderhaftenden Partikeln verbessert wird. Eine in Schwingungen oder Vibrationen versetzbare Konzentrationseinheit, welche, von einem Oberflächenformmittel oder einer strukturierten Oberfläche abgesehen, im Wesentlichen als ein flächiges Element ausgebildet ist, kann auch als Rütteltisch bezeichnet werden.

Bevorzugt weist das Vibrationsmittel zumindest einen elektrisch betriebenen Motor (auch: Elektromotor) auf, welcher vorzugsweise über eine Mechanik mit der Konzentrationsstrecke verbunden ist und diese im aktivierten Zustand in Schwingungen/Vibrationen versetzt. Es ist allerdings auch denkbar, dass das Vibrationsmittel pneumatisch betrieben wird. Bspw. kann sich bei bestimmungsgemäßem Gebrauch unterhalb der der Konzentrationsstrecke ein pneumatisches oder ein hydraulisches Kissen angeordnet sein, welches alternierend mit einem Gas oder einer Flüssigkeit beschickt wird, um dessen Ausdehnung periodisch zu ändern. Vorteilhaft kann so erreicht werden, dass kein Elektromotor verwendet werden muss, wodurch der Wartungsaufwand des Systems verringert werden kann.

Sofern ein elektrisch betriebener Motor eingesetzt wird, kann hierfür beispielsweise ein Direktantrieb-Umrichter-Motor eingesetzt werden. Weiterhin können entsprechende Motor-Getriebe-Kombinationen oder Motor-Hydraulik-Kombinationen für die erfindungsgemäße Funktion Anwendung finden.

In einer weiteren Ausführungsform kann das Vibrationsmittel zumindest einem elektromagnetischen Entkoppler umfassen. Unter einem elektromagnetischen Entkoppler ist eine Vorrichtung zu verstehen, welche bspw. die Konzentrationsstrecke wie oben beschrieben in Schwingungen oder Vibrationen versetzen kann. Vorteilhaft ergibt sich aus der Verwendung eines elektromagnetischen Entkopplers, dass die Konzentrationsstrecke mechanisch von dem Vibrationsmittel entkoppelt werden kann. Dadurch umfasst die erfindungsgemäße Vorrichtung weniger mechanische Teile, die gewartet werden müssen.

Der Fachmann kann den elektromechanischen Entkoppler entsprechend den Anforderungen ausgestalten. Die Steuerung des elektromechanischen Entkopplers kann über die weiter unten beschriebene Steuerungseinheit erfolgen. Es kann auch vorgesehen sein, dass der elektromagnetische Entkoppler andere Bereiche oder Elemente der erfindungsgemäßen Vorrichtung in Schwingungen oder Vibrationen versetzt.

In einer weiteren Ausführungsform umfasst das Vibrationsmittel eine Kombination aus zumindest einem oben beschriebenen Motor und/oder aus zumindest einem elektromechanischen Entkoppler. Durch die Kombination eines Motors mit einem elektromechanischen Entkoppler können die Vorteile beider Vorrichtungen vereint werden. So könnte der Motor dafür vorgesehen zu sein, die Konzentrationsstrecke in horizontaler Richtung bezogen auf die Erdoberfläche in Schwingungen/ Vibrationen zu versetzen, während der elektromechanische Entkoppler die Konzentrationsstrecke in vertikaler Richtung bezogen auf die Erdoberfläche in Schwingungen/ Vibrationen versetzt. Damit kann vorteilhaft die Ausbeute der aufzureinigenden Partikel erhöht werden.

Gemäß einer weiteren Ausführungsform weist die Konzentrationseinheit zumindest zwei aufeinander folgende Konzentrationsstrecken auf, wobei die strukturierte Oberfläche jeder Konzentrationsstrecke nicht identisch zu der strukturierten Oberfläche der nachfolgenden Konzentrationsstrecke ausgestaltet ist. Dadurch, dass zwei unterschiedlich ausgestaltete strukturierte Oberflächen aufeinander folgen, wird vorteilhaft erreicht, dass die Aufkonzentrierung des Schwermetalls oder des Metalls der seltenen Erden verbessert wird. Dabei kann mit der vorgeschalteten Konzentrationsstrecke bspw. eine Vorfilterung und mit der nachgeschalteten Konzentrationsstrecke, die eine von der vorgeschalteten Konzentrationsstrecke unterschiedlich ausgestaltete strukturierte Oberfläche aufweist, eine Feinfilterung erreicht werden.

Unter einer Filterung ist hierin zu verstehen, dass ein aufzureinigendes Gut, wie ein Schwermetall oder ein Metall der seltenen Erden, eine strukturierte Oberfläche passiert, welche aufgrund ihrer Ausgestaltung und der damit einhergehenden fluidmechanischen Eigenschaften, das aufzureinigende Gut aus der Suspension gewinnt, wie es von Goldwaschrinnen, Riffelblechen und dergleichen bekannt ist.

Die erste Konzentrationsstrecke kann bspw. ein gröberes Gitter und die nachfolgende Konzentrationsstrecke ein feineres Gitter (ein Gitter mit einer engeren Maschenweite als das gröbere Gitter) aufweisen. Es kann auch vorgesehen sein, dass die erste Konzentrationsstrecke ein feineres Gitter und die zweite Konzentrationsstrecke ein gröberes Gitter aufweist. Selbstverständlich kann anstelle eines Gitters auch eine Goldwaschmatte oder ähnliches verwendet werden. Der Fachmann wird die Hintereinanderschaltung der Konzentrationsstrecken so wählen, dass er mit der gewählten Kombination an Konzentrationsstrecken eine möglichst große Ausbeute erhält.

Eine Goldwaschmatte kann bspw. aus einem Textil, einem Gummi oder einem Kunststoff gebildet sein. Kombinationen aus zumindest einem der genannten sind denkbar.

Es kann aber auch vorgesehen sein, dass die strukturierten Oberflächen der hintereinandergeschalteten Konzentrationsstrecken gleichartig ausgestaltet sind. So kann vorteilhaft erreicht werden, dass die effektive Strecke der Konzentrationsstrecke verlängert wird, wobei die Konzentrationsstrecke in diesem Fall die erste Konzentrationsstrecke sowie die auf diese folgende zweite Konzentrationsstrecke umfasst.

Gemäß einer Weiterbildung der Erfindung ist die Konzentrationseinheit derart dem Oberlauf und/oder dem Unterlauf nachgeordnet ist, dass das Zentrifugat ohne einen externen Energieeintrag die Konzentrationsstrecke überströmt. Somit muss für diesen Vorgang vorteilhaft keine elektrische Energie aufgewendet werden.

Ein externer Energieeintrag erfolgt bspw. über die Zufuhr von elektrischer Energie in das erfindungsgemäße System. Dabei ist unerheblich aus welcher Quelle die elektrische Energie bezogen wird. Sofern das Zentrifugat eine erste Prozessstufe verlässt, ist selbstverständlich, dass die erste Prozesstufe (bspw. ein Hydrozyklon) auch ein Verbraucher elektrischer Energie ist. Demnach bezieht sich der externe Energieeintrag nur auf die zweite und eventuell nachfolgende weitere Prozessstufen.

Gemäß einer weiteren Ausführungsform umfasst die Konzentrationseinheit eine Durchflusskontrolleinheit, wobei diese dazu eingerichtet ist, ein Volumen und/oder die Fließgeschwindigkeit entlang einer Fließrichtung des die Konzentrationsstrecke überströmenden Zentrifugats einzustellen.

Eine Durchflusskontrolleinheit ist dazu eingerichtet ein Volumen des Zentrifugats, welches sich innerhalb eines Zeitabschnittes durch die Konzentrationseinheit, insbesondere über die Konzentrationsstrecke, bewegt zu beeinflussen. Weiterhin kann die Durchflusskontrolleinheit dazu eingerichtet sein auf die Fließgeschwindigkeit, mit der sich das Zentrifugat durch die Konzentrationseinheit, insbesondere über die Konzentrationsstrecke bewegt, zu beeinflussen. Die Durchflusskontrolleinheit wird bevorzugt über eine Steuerungseinheit und/oder eine Recheneinheit angesteuert.

Damit die Durchflusskontrolleinheit die oben beschriebene/n Funktion/en ausüben kann, weist die Durchflusskontrolleinheit bevorzugt zumindest ein pneumatisches oder hydraulisches Mittel auf. Das pneumatische oder hydraulische Mittel ist dazu eingerichtet die Konzentrationsstrecke zumindest abschnittsweise zu verjüngen oder zu weiten. Bspw. kann das pneumatische oder das hydraulische Mittel als zumindest ein flexibles Behältnis (z.B. Ballon, Kissen) ausgestaltet sein, welches durch die Zufuhr eines Gases oder einer Flüssigkeit sein Volumen vergrößert. Dieser Vorgang ist bevorzugt reversibel.

In einer weiteren Ausführungsform weist die Durchflusskontrolleinheit zumindest einen Plattenschieber und/oder eine, über ein Motorelement betätigte, Absperrklappe und/oder ein anderes technisches Mittel zur Kontrolle der Fließgeschwindigkeit und/oder des Durchflusses des Zentrifugats auf. Vorteilhaft kann die Fließgeschwindigkeit entlang einer Fließrichtung somit auch manuell beeinflusst werden.

Die Fließgeschwindigkeit des Zentrifugats entlang der Konzentrationsstrecke hat einen Einfluss auf die Effizienz der Aufreinigung der Partikel aus dem Zentrifugat. Der Fachmann kann die optimale Fließgeschwindigkeit anhand der mit der jeweiligen Fließgeschwindigkeit korrelierenden Ausbeute ermitteln.

Als Fließrichtung wird die Richtung bezeichnet, in welcher sich das Zentrifugat durch die Konzentrationseinheit, insbesondere über die Konzentrationsstrecke, bewegt.

Gemäß einer Weiterbildung der Erfindung weist die Konzentrationseinheit ein Oberflächenformmittel auf, welches dazu eingerichtet ist, eine Form der strukturierten Oberfläche während des Betriebs und/oder während des Stillstands des Systems zu verändern. Das Oberflächenformmittel wird bevorzugt über eine Steuerungseinheit und/oder eine Recheneinheit angesteuert.

Das Oberflächenformmittel kann derart ausgestaltet sein, dass es Mittel aufweist, das dazu eingerichtet ist, die Maschenweite eines Gitters oder die Höhe der Lamellen einer Waschrinne oder Waschmatte zu variieren. Vorzugsweise kann das Oberflächenformmittel diese Funktion während des Betriebs und/oder während des Stillstands des erfindungsgemäßen Systems ausführen.

Die Form der strukturierten Oberfläche einer Konzentrationsstrecke kann zu der einer nachfolgenden Konzentrationsstrecke verschieden sein. Mögliche Formen von strukturierten Oberflächen sind aus dem Stand der Technik bekannt. Bei der Aufreinigung von Goldpartikeln aus einer Suspension werden zumeist Gitter, Matten oder Streckbleche verwendet. Jedes dieser Mittel hat eine andere Struktur.

Betrieb und Stillstand des Systems bezeichnen Zeitpunkte, in welchen das System seine bestimmungsgemäße Funktion (Aufreinigung, Gewinnung von Partikeln aus einer Suspension) ausführt (Betrieb) oder nicht ausführt (Stillstand).

Nach einer bevorzugten Ausgestaltung sind zumindest zwei Konzentrationseinheiten, insbesondere zumindest zwei Konzentrationsstrecken so angeordnet, dass jeweils nur eine der Konzentrationsstrecken vom Zentrifugat überströmt wird. Dies kann bspw. durch eine parallele Anordnung der Konzentrationsstrecken erreicht werden. Während also während des Betriebes immer zumindest eine der Konzentrationsstrecken vom Zentrifugat überströmt wird, liegen die anderen Konzentrationsstrecken "trocken". Vorteilhaft ist es so möglich, während des Betriebs oder während des Stillstands des Systems zumindest eine der Konzentrationsstrecken durch eine andere Konzentrationsstrecke auszutauschen. Vorteilhaft kann somit erreicht werden, dass eine "volle" Konzentrationsstrecke (bspw. eine mit Partikeln beladene Matte) auch während des Betriebs durch eine "leere" Konzentrationsstrecke ausgetauscht werden kann. Zudem können so Wartungsarbeiten im Bereich oder an einer Konzentrationsstrecke vorgenommen werden, ohne den laufenden Betrieb des Systems unterbrechen zu müssen. Es kann daher auch vorgesehen sein, dass zumindest eine der Konzentrationsstrecken während des Betriebes ausgetauscht wird, ohne dass das erfindungsgemäße System in den Stillstand überführt wird. Weiterhin ergibt sich vorteilhaft eine Redundanz der Konzentrationsstrecken.

Gemäß einer weiteren Ausführungsform weist das Oberflächenformmittel zumindest ein Servomotor-Element, und/oder ein piezoelektrisches Element, und/oder ein hydraulisches Element, und/oder ein pneumatisches Element auf.

Als ein Servomotor-Element wird ein spezieller Elektromotor bezeichnet, der die Kontrolle der Winkelposition ihrer Motorwelle sowie der Drehgeschwindigkeit und Beschleunigung erlaubt. Ein Servomotor-Element umfasst einen Elektromotor, der zusätzlich mit einem Sensor zur Positionsbestimmung ausgestattet ist. Unterschiedliche Servomotor-Elemente sind aus dem Stand der Technik bekannt. Vorzugsweise ist das Servomotor-Element mit einer Mechanik verbunden, die dazu eigerichtet ist, die vom Servomotor-Element erzeugte Kraft auf die strukturierte Oberfläche zu übertragen, um deren Struktur wie oben beschrieben zu beeinflussen. Das Servomotor-Element wird bevorzugt über eine Steuerungseinheit und/oder eine Recheneinheit angesteuert.

Ein piezoelektrisches Element (auch: Piezoelement) führt durch Anlegen einer elektrischen Spannung eine mechanische Bewegung aus. Piezoelemente haben kurze Schaltzeiten. Bspw. könnten die Lamellen einer Waschrinne oder Waschmatte mit Piezoelementen gekoppelt sein, so dass die Höhe oder auch der Winkel der Lamellen, den diese in Bezug zur Erdoberfläche aufweisen, verändert werden kann. Dadurch kann vorteilhaft Einfluss auf die Strömungsmechanik des die Konzentrationsstrecke überfließenden Zentrifugats genommen werden.

Während ein hydraulisches Element mit einer Flüssigkeit betrieben wird, wird ein pneumatisches Element mit einem Gas betrieben. Der Zweck dieser beiden Elemente ist der gleiche, nämlich Einfluss auf die oben beschriebene Struktur der strukturierten Oberfläche zu nehmen. Beide Elemente werden bevorzugt über eine Steuerungseinheit und/oder eine Recheneinheit angesteuert.

Gemäß einer Ausführungsform ist ein Piezoelement, oder ein hydraulisches/pneumatisches Element innerhalb der Konzentrationseinheit angeordnet, dass der Abstand der Konzentrationsstrecke zur Erdoberfläche verändert wird, wodurch Einfluss auf die Strömungsmechanik des die Konzentrationsstrecke überströmenden Zentrifugats genommen wird.

Gemäß einer Weiterbildung weist die Konzentrationsstrecke ein Streckblech und/oder eine Waschrinne und/oder eine Waschmatte auf, wobei das Streckblech, die Waschrinne und die Waschmatte zum Aufkonzentrieren des Schwermetalls eingerichtet ist.

Gemäß einer Weiterbildung ist gegenüber der Konzentrationsstrecke eine Düse angeordnet, wobei diese dazu eingerichtet ist, die Konzentrationsstrecke mit einem Medium zu besprühen, wobei das Medium dazu eingerichtet ist, das aufzukonzentrierende Schwermetall oder Metall der seltenen Erden von der Konzentrationsstrecke abzuwaschen.

Bei dem Medium handelt es sich bevorzugt um ein flüssiges Medium wie bspw. Wasser. Es kann sich jedoch auch um ein anderes Medium, wie bspw. ein gasförmiges Medium (z.B. Luft) handeln.

Gemäß einer Ausführungsform weist die Konzentrationseinheit eine Auffangwanne auf, die dazu eingerichtet ist, das vom Medium abgewaschene Schwermetall aufzufangen.

Um die hydrodynamischen Eigenschaften der Suspension, welche die Riffel des Streckbleches überströmt zu verbessern, kann eine Gummimatte eingesetzt werden, so dass die Suspension zwischen der Gummimatte und den Riffeln fließt.

Bei Streckblechen (auch: Streckmetallgitter), Waschrinnen und Waschmatten handelt es sich um Elemente, die dazu dienen Partikel aus einem diese überströmenden Zentrifugats zu gewinnen. Durch die spezielle Ausgestaltung dieser Elemente werden Verwirbelungen erzeugt, welche bewirken, dass schwerere von leichteren Partikeln (z.B. Gold) von leichteren Partikeln (z.B. Sediment, Steinchen) separiert werden. Dem Fachmann ist eine Vielzahl an unterschiedlich ausgeformten Streckblechen, Waschrinnen, Waschmatten und dergleichen bekannt, welche für das erfindungsgemäße System verwendet werden können.

Gemäß einer weiteren Ausführungsform ist die strukturierte Oberfläche als Teil eines Endlosbands ausgebildet, wobei das Endlosband auf zumindest zwei rotierenden Achsen gelagert ist, wobei die rotierenden Achsen dazu eingerichtet sind das Endlosband zu bewegen, wobei das Endlosband, insbesondere die strukturierte Oberfläche eine Bewegung mit oder entgegen der Fließrichtung des Zentrifugats ausführt. Das Endlosband, insbesondere zumindest eine der rotierenden Achsen, wird vorzugsweise über eine Steuerungseinheit und/oder eine Recheneinheit angesteuert.

Das Endlosband weist eine obere und eine untere Seite (auch: Ober- und Unterseite) auf. Bei bestimmungsgemäßem Gebrauch ist die Unterseite dem Erdmittelpunkt näher als die der Unterseite gegenüberliegende Oberseite. Die Unterseite und die Oberseite gehen an den rotierenden Achsen, welche die Umkehrpunkte markieren, ineinander über. Eine Oberseite wird also am Umkehrpunkt zur Unterseite und am nächsten Umkehrpunkt wieder zur Oberseite.

Beim Endlosband handelt es sich im Wesentlichen um ein einem Laufband ähnelndes Element. Die Funktion des Endlosbandes besteht darin, Abschnitte des Endlosbandes, insbesondere Abschnitte der Konzentrationsstrecke so zu positionieren, dass das Zentrifugat diese Abschnitte nicht mehr überströmt. Dafür muss die strukturiere Oberfläche entweder flexibel ausgestaltet sein, damit sich diese um die rotierende Achse bewegen kann, oder die strukturierte Oberfläche muss in aufeinander folgende Einzelsegmente unterteilt sein, sofern die strukturierte Oberfläche aus einem Material mit hoher Steifigkeit, wie bspw. einem Metall, welches bspw. für die aus dem Stand der Technik verwendeten Streckbleche oder Waschrinnen verwendet wird.

Gemäß einer weiteren Ausführungsform weist das Endlosband zumindest ein magnetisches Element auf, welches dazu eingerichtet ist, metallische Erden aus der Suspension zu ziehen. Vorteilhaft ergibt sich dadurch, dass neben Schwermetallen oder seltenen Erden auch magnetische Metalle aus der Suspension gewonnen werden können. Dies ist insbesondere dann vorteilhaft, da die magnetischen Metalle Eisen, Kobalt und Nickel eine wesentlich geringere Dichte aufweisen als Gold oder andere Schwermetalle und somit mit der erfindungsgemäßen Vorrichtung ebenfalls aufgereinigt werden können, obgleich sie andere hydrodynamische Eigenschaften aufweisen als das aufzureinigende Schwermetall.

Vorteilhaft erlaubt das Endlosband eine abschnittsweise Entnahme der strukturierten Oberfläche sowie der daran haftenden Partikel aus dem Flüssigkeitsstrom des die Konzentrationsstrecke überfliesenden Zentrifugats während des Betriebs/Stillstands des Systems.

In einer weiteren Ausführungsform ist zwischen der Oberseite und der Unterseite des Endlosbandes eine Spülvorrichtung angeordnet. Diese erzeugt einen Fluidstrom aus einem Gas oder einer Flüssigkeit in Richtung der Unterseite des Endlosbandes. Die von der strukturierten Oberfläche der Unterseite (zuvor war es die Oberseite, welche vom Zentrifugat überströmt worden ist) aufgefangenen Partikel werden durch den Fluidstrom der Spülvorrichtung aus der Unterseite entfernt. Unterhalb der Spülvorrichtung und unterhalb der Unterseite kann eine Transporteinrichtung angeordnet sein, auf welche die entfernten Partikel fallen. Die Transporteinrichtung befördert die Partikel, insbesondere die aufzureinigenden Schwermetalle aus der zweiten Prozessstufe. Die Spülvorrichtung wird bevorzugt von einer Steuerungseinheit und/oder eine Recheneinheit angesteuert.

Die rotierenden Achsen sind bevorzugt zylinderförmig ausgestaltet, wobei zumindest eine der rotierenden Achsen durch ein technisches Mittel, wie bspw. einen Elektromotor, welcher vorzugsweise von einer Steuerungseinheit und/oder einer Recheneinheit angesteuert wird, um dessen Drehzahl zu steuern, in Rotation versetzt wird. Der auf der rotierenden Achse gelagerte Abschnitt des Endlosbandes kann über eine ausreichende Reibung zwischen dem Endlosband und der rotierenden Achse ebenfalls in Rotation versetzt. Alternativ kann das Endlosband keilriemenartig in die rotierende Achse eingreifen.

Gemäß einer Weiterbildung ist die Konzentrationsstrecke, insbesondere die strukturierte Oberfläche, dazu eingerichtet eine Bewegung orthogonal oder in einem Winkel zur Fließrichtung des Zentrifugats auszuführen.

Unter einer orthogonalen Bewegung zur Fließrichtung wird eine Bewegung verstanden, welche im Wesentlichen in einem Winkel von bevorzugt 90° zur Fließrichtung stattfindet. Vorteilhaft kann so zusätzlich Einfluss auf die fluidmechanischen Eigenschaften des Zentrifugats genommen werden, so dass diese nicht allein abhängig von der Ausgestaltung der strukturierten Oberfläche sind. Damit kann weiter vorteilhaft die Ausbeute des aufzureinigenden Schwermetalls und/oder sonstigen hierin beschriebenen Metalls verbessert werden. Unter einer orthogonalen Bewegung zur Fließrichtung sind auch Bewegungen der strukturierten Oberfläche umfasst, welche von einem Winkel von 90° abweichen. So können bevorzugt Winkelbereiche von 10° bis 90°, besonders bevorzugt 25° bis 90° und ganz besonders bevorzugt 45° bis 90° realisiert sein. Im Fall eines von 90° abweichenden Winkels führt die strukturierte Oberfläche eine Bewegung in einem Winkel, also nicht parallel zur Fließrichtung des Zentrifugats aus.

Gemäß einer Ausführungsform weist die Konzentrationseinheit zumindest eine Trommel auf, wobei die strukturierte Oberfläche der Konzentrationsstrecke zumindest abschnittsweise einen dem Zentrifugat zugewandten Innenraum einer Trommel ausbildet, wobei das Zentrifugat die Trommel passiert/durchströmt, wobei die Trommel dazu eingerichtet ist, mit einer Rotationsgeschwindigkeit um eine Trommellängsachse zu rotieren.

Bevorzugt kann die Rotationsgeschwindigkeit durch eine weiter unten beschriebene Recheneinheit und/oder Steuerungseinheit beeinflusst werden.

Eine Trommel kann derart ausgestaltet sein, dass die Trommel im Wesentlichen als eine zylinderförmige Rahmenkonstruktion ausgestaltet ist. In diese Rahmenkonstruktion kann zumindest eine, bevorzugt aber mehr als eine, Konzentrationsstrecke angeordnet sein. Die innere Mantelfläche der Trommel, wird vorzugsweise aus nebeneinander angeordneten Konzentrationsstrecken mit strukturierten Oberflächen ausgebildet. Die innere Mantelfläche der Trommel kann prismenförmig ausgestaltet sein, sofern die in die Trommel einsetzbaren Konzentrationsstrecken im wesentlichen als flache Rechtecke ausgestaltet sind. Es ist allerdings auch denkbar, dass die Konzentrationsstrecken mit einer Krümmung ausgestaltet sind, wobei die Krümmung der Konzentrationsstrecke im Wesentlichen der Krümmung der Mantelfläche des Zylinders entspricht.

Vorteilhaft können mit der Trommel eine oder mehrere Konzentrationsstrecken revolverartig um die Trommellängsachse bewegt werden. Damit ist es möglich verschiedene Konzentrationsstrecken mit unterschiedlich ausgestalteten strukturierten Oberflächen auf einfachste Weise austauschen. Vorteilhaft kann dann genau die Konzentrationsstrecke ausgewählt werden, welche für die gewünschte Anwendung des Systems am geeignetsten erscheint. Bevorzugt kann die Rotation der Trommel durch eine weiter unten beschriebene Steuerungseinheit und/oder manuell beeinflusst werden.

Die einzelnen Konzentrationsrecken können bevorzugt unabhängig voneinander aus der Trommel, insbesondere an der Außenwandung der Trommel, entnommen werden. Vorteilhaft kann dadurch erreicht werden, dass einzelne oder mehrere Konzentrationsstrecken auch während des Betriebs des Systems entnommen oder ausgetauscht werden können. Es kann auch vorgesehen sein, dass innerhalb einer Trommel eine oben beschriebene Spülvorrichtung angeordnet ist, um die aufgefangenen Partikel durch den Fluidstrom der Spülvorrichtung aus einer Konzentrationseinheit zu entfernen. Unterhalb der Spülvorrichtung und unterhalb der Konzentrationsstrecke kann eine Transporteinrichtung angeordnet sein, auf welche die mittels der Spülvorrichtung aus der Konzentrationsstrecke entfernten Partikel fallen. Die Transporteinrichtung befördert die Partikel, insbesondere die aufzureinigenden Schwermetalle aus der zweiten Prozessstufe. Die Spülvorrichtung wird bevorzugt von einer Steuerungseinheit und/oder eine Recheneinheit angesteuert.

Die Trommel kann während des Betriebs oder Stillstands in Rotation versetzt werden, bis immer eine der Konzentrationsstrecken vom Zentrifugat überströmt wird. Die zueinander benachbarten Konzentrationsstrecken können gänzlich unterschiedliche strukturierte Oberflächen aufweisen. Vorteilhaft kann durch die Rotation der Trommel erreicht werden, dass in kurzen Zeitabständen die gewünschte Konzentrationsstrecke vom Zentrifugat überströmt wird. Die Geschwindigkeit der Rotation (auch: Rotationsgeschwindigkeit) der Trommel, oder auch der Neigungsgrad der Trommellängsachse in Bezug auf die Erdoberfläche, wird bevorzugt von einer Steuerungseinheit und/oder eine Recheneinheit kontrolliert.

Die Trommellängsachse bezeichnet die Achse, welche durch den Mittelpunkt der zylinder- oder prismenförmigen Trommel führt. Bevorzugt ist die Trommellängsachse im gleichen Winkel in Bezug zur Erdoberfläche angeordnet wie die Konzentrationsstrecke. Der Winkel, in dem die Trommellängsachse zur Erdoberfläche steht, wird auch als Trommellängsachsenwinkel bezeichnet.

Gemäß einer Weiterbildung ist die Trommellängsachse parallel zur Erdoberfläche orientiert oder die Trommellängsachse schließt mit der Erdoberfläche einen Trommellängsachsenwinkel ein, wobei der Trommellängsachsenwinkel dazu eingerichtet ist durch ein Trommellängsachsenwinkel-Einstellmittel eingestellt zu werden.

Dadurch kann vorteilhaft erreicht werden, dass die fluidmechanischen Eigenschaften der Konzentrationsstrecke oder des Zentrifugats, welches die von der Trommel umfasste Konzentrationsstrecke überströmt, dahingehend verbessert werden können, dass die Ausbeute der mit dem erfindungsgemäßen System aufzureinigenden Schwermetalle, seltenen Erden oder weiteren Metalle (z.B. magnetische Metalle) verbessert wird.

Gemäß einer Weiterbildung ist die Längsachse parallel zur Erdoberfläche orientiert oder die Längsachse schließt mit der Erdoberfläche einen Längsachsenwinkel ein, wobei der Längsachsenwinkel dazu eingerichtet ist durch ein Längsachsenwinkel-Einstellmittel eingestellt zu werden.

Bei dem Trommellängsachsenwinkel-Einstellmittel handelt es sich, analog wie bei dem oben beschriebenen Winkeleinstellmittel um ein technisches Element, welches dazu eingerichtet ist einen Winkel, den die Trommel in Bezug zur Erdoberfläche aufweist, einzustellen. Ein Trommellängsachsenwinkel-Einstellmittel kann bspw. ein Elektromotor sein, welcher die Konzentrationsstrecke auf zumindest einer Seite, anhebt oder absenkt. Alternativ kann es sich bei dem Trommellängsachsenwinkel-Einstellmittel auch um ein manuell zu betätigendes Element handeln. Durch das Anheben oder Absenken einer Seite der Trommel kann vorteilhaft die Strömungsmechanik des Zentrifugats, welches die innerhalb der Trommel angeordnete Konzentrationsstrecke überströmt, verändert werden. Dadurch kann die Strömungsmechanik so angepasst werden, dass die aufzureinigenden Partikelgrößen optimal aus dem Zentrifugat aufgereinigt werden können. Bevorzugt wird das Trommellängsachsenwinkel-Einstellmittel über eine Steuerungseinheit und/oder eine Recheneinheit angesteuert.

Gemäß einer weiteren Ausführungsform ist die Trommel dazu eingerichtet durch die kinetische Energie des die Trommel passierenden/durchströmenden Zentrifugats oder durch einen Trommelantrieb in Rotation, um die Trommellängsachse versetzt zu werden.

Sofern die Strömungsgeschwindigkeit des Zentrifugats ausreicht, die Trommel in Rotation zu versetzte, kann vorteilhaft Energie für den Betrieb des Systems eingespart werden. Alternativ kann die Trommel auch manuell rotiert werden. Bevorzugt wird die Trommel jedoch durch einen Trommelantrieb in Rotation versetzt, wobei es sich bei diesem vorzugsweise um einen Servomotor handelt, welcher bevorzugt über eine Steuerungseinheit oder eine Recheneinheit angesteuert wird. In weiteren Ausführungsformen sind auch andere Motorenarten denkbar. Die verwendeten Motoren können die Trommel auch über ein Getriebe in Bewegung versetzen.

In einer weiteren Ausführungsform umfasst das System eine Trommelhydraulik und/oder eine Trommelpneumatik, die dazu eingerichtet ist, die Trommellängsachse in Bezug zur Erdoberfläche zu verändern. Somit kann vorteilhaft erreicht werden, dass die Trommel, insbesondere die von der Trommel umfasste Konzentrationsstrecke derart in ihrer räumlichen Lage verändert werden kann, dass die hydrodynamischen Eigenschaften des die Konzentrationsstrecke überströmenden Zentrifugats verbessert werden, um die Ausbeute des aufzureinigenden Metalls, Schwermetalls oder der seltenen Erde zu verbessern. Bevorzugt wird die Trommelhydraulik und/oder die Trommelpneumatik von einer Steuerungseinheit angesteuert.

Gemäß einer Weiterbildung weist das System eine Steuerungseinheit auf, wobei diese dazu eingerichtet ist das Winkeleinstellmittel und/oder das Vibrationsmittel und/oder die Durchflusskontrolleinheit und/oder das Oberflächenformmittel und/oder das Trommellängsachsenwinkel-Einstellmittel und/oder der Trommelantrieb anzusteuern, um den Winkel, und/oder die Schwingungen und/oder das Volumen des Zentrifugats und/oder die Fließgeschwindigkeit des Zentrifugats und/oder die Form der strukturierten Oberfläche und/oder den Trommellängsachsenwinkel und/oder die Rotation der Trommel zu beeinflussen, wobei das Ansteuern abhängig von Sensordaten ist.

Gemäß einer Weiterbildung weist das System eine Steuerungseinheit auf, wobei diese dazu eingerichtet ist das Winkeleinstellmittel und/oder das Vibrationsmittel und/oder die Durchflusskontrolleinheit und/oder das Oberflächenformmittel und/oder das Längsachsenwinkel-Einstellmittel anzusteuern und/oder die Rotationsgeschwindigkeit der Konzentrationsstrecke um die Längsachse zu verändern, wobei das Ansteuern oder die Veränderung bevorzugt abhängig von Sensordaten ist.

Bei der Steuerungseinheit handelt es sich um ein Element des erfindungsgemäßen Systems, welches dazu eingerichtet ist, die oben beschriebenen Prozesse abhängig von den Vorgaben hinsichtlich optimaler Ausbeute zu kontrollieren. Eine Steuerungseinheit umfasst bevorzugt auch eine Regelung, welche abhängig von Sensordaten die entsprechenden beschriebenen Mittel ansteuert, um Einfluss auf bspw. fluidmechanische Eigenschaften zu nehmen.

Unter einem Ansteuern wird hierin ein Vorgang verstanden, welcher zur Aktivierung und/oder Deaktivierung eines der oben beschriebenen Mittel, insbesondere des Winkeleinstellmittels, des Vibrationsmittels, der Durchflusskontrolleinheit, des Oberflächenformmittels, des Trommellängsachsenwinkel-Einstellmittels oder des Trommelantriebs führt.

Relevante Sensordaten, welche von der Steuerungseinrichtung abgefragt werden, betreffen die weiter unten beschriebenen fluidmechanischen Eigenschaften oder Parameter wie bspw. Winkelpositionen, Korngrößen der Partikel (auch: mittlere Größe), Fließgeschwindigkeit des Zentrifugats, fluidmechanische Eigenschaften des Zentrifugats, Leitfähigkeit des Zentrifugats, Zusammensetzung des Zentrifugats, Dichte des Zentrifugats, Drehzahl der Trommel, etc.

Durch die Erzeugung und Abfrage der Sensordaten kann vorteilhaft erreicht werden, dass die Steuerungseinrichtung, insbesondere in Kombination mit einer Recheneinheit selbstständig die entsprechenden und oben beschriebenen Mittel (bspw. Konzentrationseinheit, Winkeleinstellmittel, Vibrationsmittel, Durchflusskontrolleinheit, Oberflächenformmittel, Endlosband, Trommelhydraulik/-pneumatik) ansteuern kann, um eine optimale Ausbeute/ verbesserte Aufreinigung zu erreichen.

In einer besonders bevorzugten Ausgestaltung umfasst die Recheneinheit eine künstliche Intelligenz, (auch: KI) welche dazu eingerichtet ist, die gesammelten Sensordaten zu interpretieren und abhängig von den ermittelten Parametern Steuersignale an die Mittel zu übertragen. Statt einer KI kann auch ein von der Steuerungs- oder Recheneinheit umfasster Algorithmus dazu ausgebildet sein die Sensordaten zu interpretieren.

Die Erfindung betrifft zudem ein Verfahren zum hydrodynamischen Aufkonzentrieren von zumindest einem Schwermetall, insbesondere von Gold und/oder Silber, und/oder zumindest einem Metall der seltenen Erden aus einem Zentrifugat, welches eine erste Prozessstufe, insbesondere einen Fliehkraftabscheider verlässt, wobei eine erste Prozessstufe, insbesondere ein Fliehkraftabscheider, bereitgestellt wird, wobei dieser zumindest einen Oberlauf und einen Unterlauf aufweist, wobei das Zentrifugat bereitgestellt wird, welches die erste Prozessstufe, insbesondere den Fliehkraftabscheider über den Oberlauf und/oder den Unterlauf verlässt, wobei eine Konzentrationseinheit bereitgestellt wird, wobei die Konzentrationseinheit der ersten Prozessstufe, insbesondere dem Oberlauf und/oder dem Unterlauf des Fliehkraftabscheiders derart nachgeordnet wird, dass das Zentrifugat die Konzentrationseinheit, insbesondere eine Konzentrationstrecke, mit oder ohne einen externen Energieeintrag überströmen kann.

Gemäß einer weiteren Ausführungsform betrifft die Erfindung ein Verfahren zum hydrodynamischen Aufkonzentrieren von zumindest einem Schwermetall, insbesondere von Gold und/oder Silber, und/oder zumindest einem Metall der seltenen Erden aus einem Zentrifugat, welches eine erste Prozessstufe verlässt, wobei das Zentrifugat bereitgestellt wird, welches die erste Prozessstufe verlässt, wobei eine Konzentrationseinheit bereitgestellt wird, wobei die Konzentrationseinheit der ersten Prozessstufe derart nachgeordnet wird, dass das Zentrifugat die Konzentrationseinheit mit oder ohne einen externen Energieeintrag überströmen kann.

Unter einer hydrodynamischen Aufkonzentrierung oder Gewinnung wird ein Vorgang verstanden, bei dem Partikel eines Schwermetalls (z.B. Gold, Silber) oder Partikel eines Seltenerdmetalls aus einer Suspension, insbesondere dem Zentrifugat, erhalten werden.

Gemäß einer Ausführungsform wird ein Winkel, den die Konzentrationsstrecke in Bezug zur Erdoberfläche aufweist, durch zumindest eine erste Sensoreinheit ermittelt und als Winkel-Sensordaten an zumindest eine Recheneinheit übermittelt.

Eine erste Sensoreinheit ist dazu eingerichtet eben diesen Winkel zu ermitteln. Dem Fachmann sind unterschiedliche Mittel bekannt, um dies zu realisieren. Bspw. kann über die Auslenkung eines Potentiometers oder über die Ausdehnung von Dehnungsmessstreifen, als auch über optische Mittel (z.B. über eine Kamera) auf den Winkel rückgeschlossen werden. Bevorzugt überträgt die erste Sensoreinheit den ermittelten Winkel kontinuierlich oder in distinkten Zeitabständen an eine Steuerungseinheit und/oder an eine Recheneinheit.

Winkel-Sensordaten betreffen sämtliche Daten, welche Rückschlüsse über die Lage eines Elements, wie bspw. der Konzentrationsstrecke, in Bezug zur Erdoberfläche oder gegenüber anderen Elementen erlauben. Winkel-Sensordaten werden bevorzugt an eine Steuerungseinheit und/oder an eine Recheneinheit übertragen.

Unter einer Recheneinheit wird ein technisches Mittel verstanden, welches zur Verarbeitung von Daten ausgelegt ist. Bei einer Recheneinheit kann es sich um einen Computer (auch: Rechner, Rechensystem) oder um ein Computersystem aus mehreren miteinander kommunizierenden Computern/Rechnern handelt. Gemäß einer bevorzugten Ausführungsform umfasst die Recheneinheit eine künstliche Intelligenz (auch: KI), welche dazu eingerichtet ist, die gesammelten Sensordaten zu interpretieren und abhängig von den ermittelten Parametern Steuersignale an zu steuernde Mittel (z.B. Motoren, Pumpen, etc.) zu übertragen. Vorteilhaft an der Verwendung einer KI für die bestimmungsgemäße Aufgabe ist, dass die KI in der Lage ist selbständig in die Steuerung einzugreifen, um die Ausbeute an aus dem Zentrifugat aufzureinigenden Partikeln zu optimieren.

Gemäß einer Weiterbildung werden fluidmechanische Eigenschaften des Zentrifugats wie etwa der Durchfluss des Zentrifugats (insbesondere Fließgeschwindigkeit), durch zumindest eine zweite Sensoreinheit ermittelt und als Zentrifugat-Sensordaten an die Recheneinheit (und/oder die Steuerungseinheit) übermittelt.

Fluidmechanische Eigenschaften des Zentriifugats betreffen unter anderem die Fließgeschwindigkeit, mittlere Korngröße der Partikel, Temperatur, oder chemische Zusammensetzung des Zentrifugats. Dem Fachmann sind Mittel bekannt, mit welchen diese physikalischen Eigenschaften (hierin auch als Messgrößen bezeichnet) oder Parameter ermittelt werden können. Weiterhin sind dem Fachmann Mittel bekannt, die ermittelten Messgrößen mittels elektronischer Schaltungen zu erfassen und zu datentechnisch zu verarbeiten.

Unter einer zweiten Sensoreinheit wird ein Mittel verstanden, welches dazu eingerichtet ist, zumindest einen der oben beschriebenen fluidmechanischen Eigenschaften/Parameter zu ermitteln, um die gewonnenen Daten an eine Recheneinheit und/oder an eine Steuerungseinheit zu übertragen.

Die von der zweiten Sensoreinheit an die Recheneinheit oder an die Steuerungseinheit übertragenen Parameter/fluidmechanischen Eigenschaften werden als Zentrifugat-Sensordaten bezeichnet. Bevorzugt werden auch fluidmechanische Eigenschaften der Suspension erfasst (durch zumindest eine dritte Sensoreinheit), welche die Konzentrationseinheit verlässt. Diese Suspension wird hierin als aufgereinigte Fraktion bezeichnet und enthält die Partikel in einer höheren Konzentration als das Zentrifugat. Dabei kann die aufgereinigte Fraktion in Ihrer Zusammensetzung selbstverständlich chemisch identisch zur chemischen Zusammensetzung des Zentrifugats sein. Bei der Verwendung einer Spülvorrichtung können weitere Substanzen eingebracht werden, welche sich mit dem Zentrifugat vermischen, so dass die aufgereinigte Fraktion die chemische Zusammensetzung des Zentrifugats und die weiteren Substanzen enthält. Bei diesen weiteren Substanzen kann es sich um Chemikalien handeln, welche die Gewinnung von Schwermetallen in nachfolgenden Prozessen unterstützen. Diese nachfolgenden Prozesse sind jedoch nicht vom erfindungsgemäßen Verfahren oder dem erfindungsgemäßen System statt.

Gemäß einer Ausführungsform wird der Winkel, und/oder die fluidmechanischen Eigenschaften anhand der ermittelten Winkel-Sensordaten, und/oder Zentrifugat-Sensordaten durch die Recheneinheit eingestellt, wobei die Recheneinheit hierfür eine oben beschriebene Steuerungseinheit kontrolliert. Es versteht sich von selbst, dass nicht alle fluidmechanischen Eigenschaften eingestellt werden können. So ist bspw. die mittlere Korngröße der aufzureinigenden Partikel vorgegeben.

Gemäß einer Weiterbildung wird eine Konzentrationsstrecke, kontrolliert durch die Recheneinheit, durch ein Vibrationsmittel in Schwingungen/Vibrationen versetzt, wobei die Amplitude und Periodizität der Schwingungen/Vibrationen abhängig ist von den ermittelten Winkel-Sensordaten und/oder den ermittelten Zentrifugat-Sensordaten. Bevorzugt sind die Amplitude und Periodizität zudem abhängig von fluidmechanischen Eigenschaften der aufgereinigten Fraktion, welche durch die dritte Sensoreinheit ermittelt werden.

Vorzugsweise sind die Steuerungseinheit und/oder die Recheneinheit dazu eingerichtet sämtliche Sensordaten, insbesondere die Daten der ersten Sensoreinheit, der zweiten Sensoreinheit und der dritten Sensoreinheit zu erfassen, zu integrieren und abhängig von den Sensordaten steuernd einzugreifen, um die Ausbeute der aufzureinigenden Partikel zu optimieren.

Gemäß einer weiteren Ausführungsform wird eine Form einer strukturierten Oberfläche, kontrolliert durch die Recheneinheit, durch ein Oberflächenformmittel entsprechend der ermittelten Winkel-Sensordaten und/oder ermittelten Zentrifugat-Sensordaten wie oben beschrieben eingestellt.

Bevorzugt kann die Recheneinheit ohne den Eingriff eines Menschen entscheiden, wie die Form der strukturierten Oberfläche einzustellen/anzupassen ist, um eine optimale Ausbeute zu erhalten.

Die Erfindung betrifft zudem ein Computerprogrammprodukt, welches Befehle umfasst, die bei der Ausführung des Computerprogrammes durch einen Computer oder eine Recheneinheit diesen/diese dazu veranlassen das erfindungsgemäße Verfahren auszuführen. Das Computerprogrammprodukt wird vorzugsweise von der Steuerungseinheit oder der Recheneinheit ausgeführt. Die Recheneinheit muss nicht ortsgleich mit der Steuerungseinheit sein. Stattdessen kann die Recheneinheit an einem entfernten Ort, wie etwa einem Server-Zentrum lokalisiert sein. Sofern die Recheneinheit an einem entfernten Ort lokalisiert ist, müssen Daten wie bspw. Sensordaten, oder Steuerungssignale über Telekommunikation an die Recheneinheit und von dieser übertragen werden. Dem Fachmann sind entsprechende Übertragungsmittel bekannt.

Die Erfindung betrifft zudem ein computerlesbares Speichermedium, welches Befehle umfasst, die bei der Ausführung durch einen Computer oder eine Recheneinheit diesen/diese dazu veranlassen das erfindungsgemäße Verfahren auszuführen. Bei einem computerlesbaren Speichermedium kann es sich bspw. um eine CD-ROM, einen USB-Stick oder ein anderes Mittel handeln, auf welchem Daten gespeichert und von diesem abgerufen werden können.

Die Erfindung betrifft zudem ein Datenträgersignal, welches das Computerprogrammprodukt gänzlich oder teilweise überträgt. Das Datenträgersignal kann über unterschiedliche, dem Fachmann bekannte Mittel (Bspw. Mobilfunk, Glasfaserverbindung, elektronisch) übertragen werden.

Die Erfindung betrifft zudem ein Schwermetall-Konzentrations-Modul (hierin auch Modul genannt) zum Aufkonzentrieren von zumindest einem Schwermetall und/oder einem Metall der seltenen Erden, wobei das Modul einer ersten Prozessstufe nachgeschaltet ist, wobei das Modul ein erfindungsgemäßes Schwermetall-Konzentrations-System umfasst, wobei das Modul mit einem Transportmittel transportiert werden kann.

Die Erfindung betrifft zudem ein Schwermetall-Konzentrations-Modul (hierin auch Modul genannt) zum Aufkonzentrieren von zumindest einem Schwermetall und/oder einem Metall der seltenen Erden, wobei das Modul einer ersten, zweiten oder weiteren Prozessstufe nachgeschaltet ist, wobei das Modul ein erfindungsgemäßes Schwermetall-Konzentrations-System umfasst, wobei das Modul dazu eingerichtet ist, mit einem Transportmittel transportiert zu werden.

Das Schwermetall-Konzentrations-Modul kann zumindest einen sogenannten Duplex Jig, und/oder Rütteltisch und/oder Pumpenmodul aufweisen. Das Pumpenmodul ist bevorzugt dazu eingerichtet das Zentrifugat vom Hydrozyklon in das Schwermetall-Konzentrations-Modul zu befördern.

Ein Transportmittel umfasst ein Mittel, welches dazu eingerichtet ist, das erfindungsgemäße Modul, insbesondere das erfindungsgemäße System, zu transportieren. Bei einem Transportmittel kann es sich bspw. um einen Anhänger handeln, welcher an einem Auto befestigt werden kann. Das Modul ist bevorzugt innerhalb eines Containers angeordnet. Dies erlaubt vorteilhaft einen einfachen Transport des Moduls zur Einsatzstelle.

Gemäß einer Weiterbildung weist das Modul ein Mittel auf, welches dazu eingerichtet ist, ein Zentrifugat von der ersten Prozessstufe zum (vom Modul umfassten) Schwermetall-Konzentrations-System zu führen. Bei diesem Mittel kann es sich bspw. um eine Schlauchverbindung, eine Rohrverbindung oder eine Rutsche, eine Rinne, oder ein Endlosförderband handeln. Vorzugsweise ist das Modul, insbesondere das vom Modul umfasste System so positioniert, dass das Zentrifugat ohne externen Energieeintrag in das Modul gelangen kann. Es können allerdings auch Pumpen oder weitere Hilfsmittel vorgesehen sein, um das Zentrifugat in das Modul zu befördern. Vorteilhaft kann das Modul somit auch oberhalb des Ausgangs einer Prozessstufe angeordnet sein, aus welcher das Zentrifugat austritt.

Gemäß einer weiteren Ausgestaltung ist das das Modul dazu eingerichtet die Zusammensetzung des Zentrifugats zumindest teilweise zu bestimmen, wobei das Modul Parameter ermittelt, welche Aufschluss darüber geben, ob das Zentrifugat zum Aufkonzentrieren von zumindest einem Schwermetall und/oder zumindest einem Metall der seltenen Erden geeignet ist. Um diese Parameter/fluidmechanischen Eigenschaften zu ermitteln, umfasst das Modul zumindest eine zweite und/oder eine dritte Sensoreinheit.

Das Modul kann dazu verwendet werden, die voraussichtliche Ausbeute eines aufzureinigenden Zentrifugats zu ermitteln. Da das Modul so kompakt gebaut ist, dass es auf einen Anhänger passt, kann das Modul zur Einsatzstelle gebracht und dort positioniert werden, um die mögliche Ausbeute zu ermitteln.

Vorzugsweise ist eine KI in der Lage die Ausbeute zu bestimmen woraufhin das Modul entweder am Einsatzort verbleibt, oder das Modul am Einsatzort durch ein erfindungsgemäßes System ausgetauscht wird, welches dauerhaft am Einsatzort verbleibt. Durch das Modul ergibt sich vorteilhaft, dass dieses einfach auszutauschen ist. Wenn also ein Modul versagt, dann kann ein intaktes Modul parallelgeschaltet werden, wobei das defekte Modul zur Reparatur an einen vom Einsatzort entfernten Ort gebracht werden kann. Somit muss die Gewinnung eines Schwermetalls oder anderen hierin definierten Metalls für die Zeitdauer der Reparatur des defekten Moduls nicht unterbrochen werden. Es ergibt sich damit weiter vorteilhaft eine Redundanz der Module, welche insbesondere bei Wartungsarbeiten zumindest eines Moduls bedeutsam ist.

Nachfolgend werden bevorzugte Ausführungsbeispiele der Erfindung beschrieben.

### AUSFÜHRUNGSBEISPIELE

Es werden nachfolgend Ausführungsbeispiele dargestellt. Dabei zeigt
- **Fig. 1:**: eine schematische Darstellung eines Schwermetall-Konzentrationssystems (1.0), welches einer ersten Prozessstufe (4.0), hier dem Oberlauf (5.1) eines Fliehkraftabscheiders (5.0) nachgeordnet ist
- **Fig. 2:**: eine schematische Darstellung einer Konzentrationseinheit (6.0) mit einer, in einem Winkel (7.0) angeordneten Konzentrationsstrecke (6.1), welche von einem Zentrifugat (3.1, 3.2) überströmt wird
- **Fig. 3:**: eine schematische Darstellung einer Konzentrationseinheit (6.0) mit einer, in einem Winkel (7.0) angeordneten Konzentrationsstrecke (6.1), die eine strukturierte Oberfläche (8.0) aufweist, welche von einem Zentrifugat (3.1, 3.2) überströmt wird
- **Fig. 4:**: eine schematische Darstellung einer Konzentrationseinheit (6.0), die zwei aufeinanderfolgende strukturierte Oberflächen (8.1, 8.2) aufweist
- **Fig. 5:**: eine schematische Darstellung einer Konzentrationseinheit (6.0), die ein Endlosband (9.0) aufweist, welches entgegen der Fließrichtung (3.0) des Zentrifugats (3.1, 3.2) bewegt wird
- **Fig. 6A-B:**: Anordnungen der Fließrichtung (3.0) des Zentrifugats (3.1, 3.2) in Bezug zur Bewegungsrichtung (3.3 / 9.2) der strukturierten Oberfläche (8.0)
- **Fig. 7:**: eine schematische Darstellung einer rotierenden Trommel (10.0), welche von dem Zentrifugat (3.1, 3.2) durchflossen wird
- **Fig. 8A-C:**: schematische Darstellungen eines Schwermetall-Konzentrationsmoduls (12.0)
- **Fig. 9A**: Eine Schrägansicht der erfindungsgemäßen Vorrichtung mit dargestelltem Trommelgerüst (10.4), Auffangwanne (14.0) und Düsen (14.1)
- **Fig. 9B**: Querschnittsansicht der erfindungsgemäßen Vorrichtung mit einer nicht eingesetzten Konzentrationsstrecke (6.4)

In **Fig. 1A** ist schematisch eine Ausführungsform der erfindungsgemäßen Vorrichtung dargestellt. Das Schwermetall-Konzentrationssystem **(1.0)** umfasst in diesem Beispiel eine erste Prozessstufe **(4.0),** der eine zweite Prozessstufe **(4.1)** nachgeordnet ist. In diesem Fall ist die erste Prozessstufe **(4.0)** aus einem Fliehkraftabscheider **(5.0)** gebildet. Der Fliehkraftabscheider **(5.0)** weist einen Oberlauf **(5.1)** und einen Unterlauf **(5.2)** auf. Aus dem Oberlauf **(5.1)** gelangt das Zentrifugat/die Suspension (nicht dargestellt) in die Konzentrationseinheit **(6.0).** Der Pfeil deutet die Fließrichtung **(3.0)** des Zentrifugats (nicht dargestellt) an. Die Konzentrationseinheit **(6.0)** stellt in diesem Beispiel die zweite Prozessstufe **(4.1)** des Schwermetall-Konzentrationssystems **(1.0)** dar. Aus der zweiten Prozessstufe **(4.1)** kann das aufkonzentrierte Schwermetall (nicht dargestellt) oder das Metall der seltenen Erden **(2.0)** entnommen werden. Die **Fig. 1B** zeigt ein von Fig. 1A abgewandeltes System **(1.0),** bei dem die Konzentrationseinheit **(6.0)** dem Unterlauf **(5.2)** eines Fliehkraftabscheiders **(5.0)** nachgeordnet ist.

Die **Fig. 2** zeigt eine schematische Darstellung einer Konzentrationseinheit **(6.0),** die eine Konzentrationsstrecke **(6.1)** aufweist. Die Konzentrationsstrecke **(6.1)** kann durch ein nicht dargestelltes Winkeleinstellmittel in einem Winkel **(7.0)** in Bezug zur Erdoberfläche angeordnet werden. Die Konzentrationsstrecke **(6.1)** wird von einem Zentrifugat **(3.1, 3.2)** überströmt, in welchem das Schwermetall **(2.0)** oder das Metall der seltenen Erden **(2.0)** suspendiert ist.

Die **Fig.3** zeigt eine schematische Darstellung einer Konzentrationseinheit **(6.0),** die eine dem Zentrifugat **(3.1, 3.2)** zugewandte strukturierte Oberfläche **(8.0)** aufweist. Das Zentrifugat **(3.1, 3.2)** überströmt die strukturierte Oberfläche **(8.0)** entlang der Fließrichtung **(3.0)** des Zentrifugats **(3.1, 3.2).**

Die **Fig. 4** zeigt eine schematische Darstellung einer Konzentrationseinheit **(6.0),** die eine erste strukturierte Oberfläche **(8.1)** und eine zweite strukturierte Oberfläche **(8.2)** aufweist, wobei beide strukturierten Oberflächen **(8.1, 8.2)** dem Zentrifugat **(3.1, 3.2)** zugewandt sind. Das Zentrifugat **(3.1, 3.2)** überströmt die beiden strukturierten Oberflächen **(8.1, 8.2)** entlang der Fließrichtung **(3.0)** des Zentrifugats **(3.1, 3.2).**

Die **Fig. 5** zeigt eine schematische Darstellung einer Konzentrationseinheit **(6.0),** die eine dem Zentrifugat **(3.1, 3.2)** zugewandte strukturierte Oberfläche **(8.0)** aufweist, welche von dem Zentrifugat **(3.1, 3.2)** entlang der Fließrichtung **(3.0)** überströmt wird. Die strukturierte Oberfläche **(8.0)** ist als Teil eines Endlosbandes **(9.0)** ausgestaltet. Durch die Bewegung von rotierenden Achsen **(9.1)** kann das Endlosband **(9.0)** in diesem Beispiel entgegen (3.3) der Fließrichtung **(3.0)** des Zentrifugats **(3.1, 3.2)** bewegt werden, so dass eine effizientere Aufreinigung des Schwermetalls **(2.0)** aus dem Zentrifugat **(3.1, 3.2)** erreicht werden kann.

Die **Fig. 6A** zeigt eine Ausgestaltung der strukturierten Oberfläche **(8.0),** die sich orthogonal, also in einem Winkel **(7.1),** in diesem Fall einem Winkel von 90°, zur Fließrichtung **(3.0)** des Zentrifugats **(3.1, 3.2)** bewegt **(3.3).** Dabei sind die Längsachsen der rotierenden Achsen **(9.1)** parallel zur Fließrichtung **(3.0)** des Zentrifugats **(3.1, 3.2)** angeordnet. Die Bewegungsrichtung **(3.3)** der strukturierten Oberfläche **(3.1, 3.2)** erfolgt in diesem Beispiel orthogonal zur Fließrichtung **(3.0)** des Zentrifugats **(3.1, 3.2)** Die **Fig. 6B** zeigt im Wesentlichen dasselbe wie Fig. 6A, nur dass der Winkel **(7.1)** ein geringer als 90° ist, da die Bewegungsrichtung **(3.3 / 9.2)** der als Endlosband **(9.0)** ausgestalteten strukturierten Oberfläche **(8.0)** schräg zur Fließrichtung **(3.0)** des Zentrifugats **(3.1, 3.2)** erfolgt.

Die **Fig. 7A** zeigt schematisch eine strukturierte Oberfläche **(8.0),** die das Innere einer Trommel **(10.0)** auskleidet. Die Trommel **(10.0)** rotiert dabei mit einer Rotationsgeschwindigkeit um eine Trommellängsachse **(10.1)** entlang einer Rotationsrichtung **(9.3),** während das Zentrifugat **(3.1, 3.2)** die Trommel **(10.0)** durchströmt. Die Bewegungsrichtung **(3.3** / **9.3)** der strukturierten Oberfläche **(8.0)** schließt mit der Fließrichtung **(3.0)** des Zentrifugat **(3.1, 3.2)** einen Winkel **(7.1)** ein. Die **Fig. 7B** zeigt eine parallele Ausrichtung der Trommellängsachse **(10.1)** mit der Erdoberfläche. Die **Fig. 7C** zeigt eine nichtparallele Ausrichtung der Trommellängsachse **(10.1)** zur Erdoberfläche, wobei die Trommellängsachse **(10.1)** mit der Erdoberfläche einen Trommellängsachsenwinkel **(10.2)** einschließt.

Die **Fig. 8A** zeigt ein auf einem Transportmittel **(11.0)** positioniertes Schwermetall-Konzentrations-Modul **(12.0).** Das Transportmittel **(11.0)** bewegt das Schwermetall-Konzentrationsmodul **(12.0)** zu dessen Einsatzort. Die **Fig. 8B** zeigt ein am Einsatzort abgeladenes Schwermetall-Konzentrationsmodul **(12.0).** Das Schwermetall-Konzentrationsmodul **(12.0)** kann aber auch während seines Einsatzes auf dem Transportmittel **(11.0)** verbleiben. Die **Fig. 8C** zeigt schematisch ein Schwermetall-Konzentrations-Modul **(12.0),** welches einer ersten Prozessstufe **(4.0),** hier dem dem Oberlauf **(5.1)** eines Fliehkraftabscheiders **(5.0)** nachgeordnet ist. Das Zentrifugat (nicht dargestellt) gelangt über ein Mittel **(13.0),** welches für den Transport des Zentrifugats (nicht dargestellt) aus der ersten Prozessstufe **(4.0)** in die zweite Prozessstufe **(4.1)** eingerichtet ist, in diesem Fall eine Pumpe, in die zweite Prozessstufe **(4.1),** des Schwermetall-Konzentrationsmoduls **(12.0).**

In **Fig. 9A** ist schematisch eine bevorzugte Ausführungsform der erfindungsgemäßen Vorrichtung dargestellt. Die Konzentrationseinheit **(6.0)** weist ein Trommelgerüst **(10.4)** auf, welches dazu eingerichtet ist, um eine Längsachse **(10.3)** zu rotieren. Das Trommelgerüst **(10.4)** ist zur Aufnahme von zumindest einer (nicht dargestellten) Konzentrationsstrecke **(6.1, 6.2, 6.3, 6.4)** eingerichtet. Das Trommelgerüst **(10.4)** erlaubt den flexiblen Einsatz oder Entnahme der Konzentrationsstrecken in oder aus dem Trommelgerüst **(10.4).** In diesem Ausführungsbeispiel ist unterhalb des Trommelgerüsts **(10.4)** zumindest eine Düse **(14.1)** angeordnet. Die Düse **(14.1)** dient dazu, einer der Düse zugewandte (nicht dargestellte) strukturierte Oberfläche (8.0) mit einem Medium zu besprühen, wobei das Medium dazu eingerichtet ist, das aufzukonzentrierende Schwermetall oder Metall der seltenen Erden von der Konzentrationsstrecke **(6.1, 6.2, 6.3, 6.4)** abzuwaschen. Eine unterhalb des Trommelgerüsts **(10.4)** angeordnete Auffangwanne **(14.0)** ist dazu eingerichtet, das abgewaschene Schwermetall aufzufangen und bspw. an eine weitere Konzentrationseinheit weiterzuleiten.

Die **Fig. 9B** zeigt schematisch eine Querschnittsansicht der in Fig 9A dargestellten erfindungsgemäßen Vorrichtung, In diesem Fall sind drei von vier Konzentrationsstrecken **(6.1, 6.2, 6.3)** auf dem Trommelgerüst **(10.4)** angeordnet. Das Trommelgerüst **(10.4)** bietet in diesem Beispiel noch Platz für die Aufnahme eine vierten Konzentrationsstrecke **(6.4),** was durch den geraden Pfeil angedeutet ist. In diesem Beispiel können die Konzentrationsstrecken **(6.1, 6.2, 6.3, 6.4)** in das Trommelgerüst **(10.4)** parallel zur Längsachse **(10.3)** auf das Trommelgerüst **(10.4)** aufgeschoben und an diesem befestigt werden. Der Rotationspfeil gibt die Drehrichtung des Trommelgerüstes **(10.4)** um die Längsachse **(10.3)** an, wobei die Drehrichtung auch entgegengesetzt sein kann. Die in diesem Beispiel unterhalb des Trommelgerüstes **(10.4)** angeordneten Düsen **(14.1)** waschen das aufzukonzentrierende Schwermetall oder Metall der seltenen Erden von der dritten Konzentrationsstrecke **(6.3)** ab. Das aufzukonzentrierende Schwermetall oder Metall der seltenen Erden wird dann von der Auffangwanne **(14.0)** aufgefangen. Durch eine Drehung um 90° um die Längsachse **(10.3)** wird die zweite Konzentrationsstrecke **(6.2)** den Düsen **(14.1)** gegenüber angeordnet, während die vierte Konzentrationsstrecke **(6.4)** vom dem aus einer ersten Prozessstufe **(4.0)** kommende Zentrifugat **(3.1, 3.2)** überströmt werden kann. Die strukturierten Oberflächen **(8.0)** sind nicht notwendigerweise gleich ausgestaltet, sondern können sich in ihrer Struktur unterscheiden.

### BEZUGSZEICHENLISTE

- (1.0): Schwermetall-Konzentrationssystem / System
- (2.0): Schwermetall / Metall der seltenen Erden
- (3.0): Fließrichtung des Zentrifugats / der Suspension
- (3.1): Zentrifugat / Suspension
- (3.2): Zentrifugat / Suspension
- (3.3): Bewegungsrichtung der strukturierten Oberfläche
- (4.0): erste Prozessstufe
- (4.1): zweite Prozessstufe
- (5.0): Fliehkraftabscheider
- (5.1): Oberlauf
- (5.2): Unterlauf
- (6.0): Konzentrationseinheit
- (6.1): (erste) Konzentrationsstrecke
- (6.2): (zweite) Konzentrationsstrecke
- (6.3): (dritte) Konzentrationsstrecke
- (6.4): (vierte) Konzentrationsstrecke
- (6.5): vorhergehende Konzentrationsstrecke
- (6.6): nachfolgende Konzentrationsstrecke
- (7.0): Winkel (in Bezug zur Erdoberfläche)
- (7.1): Winkel (in Bezug zur Fließrichtung des Zentrifugats / der Suspension)
- (8.0): strukturierte Oberfläche
- (8.1): erste strukturierte Oberfläche
- (8.2): zweite strukturierte Oberfläche
- (9.0): Endlosband
- (9.1): rotierende Achsen
- (9.2): Bewegungsrichtung des Endlosbandes
- (9.3): Rotationsrichtung (der Trommel)
- (10.0): Trommel
- (10.1): Trommellängsachse
- (10.2): Trommellängsachsenwinkel
- (10.3): Längsachse
- (10.4): Trommelgerüst
- (11.0): Transportmittel
- (12.0): Schwermetall-Konzentrations-Modul
- (13.0): Mittel (zum Transport des Zentrifugats / der Suspension)
- (14.0): Auffangwanne
- (15.0): Düse

## Patentansprüche

1. **Schwermetall-Konzentrations-System** (1.0) zum Aufkonzentrieren oder zur Gewinnung von zumindest einem Schwermetall (2.0), insbesondere von Gold und/oder Silber, und/oder zum Aufkonzentrieren oder zur Gewinnung von einem Metall der seltenen Erden (2.0) aus einer Suspension (3.1, 3.2) oder einem Zentrifugat (3.1, 3.2), welches eine erste Prozessstufe (4.0), insbesondere einen Fliehkraftabscheider (5.0), verlässt,
wobei der Fliehkraftabscheider (5.0) zumindest einen Oberlauf (5.1) und zumindest einen Unterlauf (5.2) aufweist,
wobei das Zentrifugat (3.1, 3.2) die erste Prozessstufe (4.0), insbesondere den Fliehkraftabscheider (5.0) über dessen Oberlauf (5.1) und/oder dessen Unterlauf (5.2), verlässt,
wobei der ersten Prozessstufe (4.0), insbesondere dem Oberlauf (5.1) und/oder dem Unterlauf (5.2), zumindest eine Konzentrationseinheit (6.0) als eine zweite Prozessstufe nachgeordnet ist,
wobei die Konzentrationseinheit (6.0) dazu eingerichtet ist, das Schwermetall (2.0) und/oder das Metall der seltenen Erden (2.0) aus dem Zentrifugat (3.1, 3.2) hydrodynamisch aufzukonzentrieren,
wobei die Konzentrationseinheit (6.0) zumindest eine Konzentrationsstrecke (6.1) aufweist, wobei die Konzentrationsstrecke (6.1) eine, dem Zentrifugat (3.1, 3.2) zugewandte, strukturierte Oberfläche (8.0) aufweist, wobei diese zum Aufkonzentrieren oder zur Gewinnung des Schwermetalls (2.0) und/oder dem Metall der seltenen Erden (2.0) eingerichtet ist,
**dadurch gekennzeichnet, dass**
die Konzentrationseinheit (6.0) dazu eingerichtet ist, die Konzentrationsstrecke (6.1) mit einer Rotationsgeschwindigkeit um eine Längsachse (10.3) zu rotieren,
wobei die Konzentrationseinheit (6.0) für die Aufnahme einer ersten (6.1), zweiten (6.2), dritten (6.3), vierten (6.4) oder weiteren Konzentrationsstrecke ausgestaltet ist,
wobei die Konzentrationsstrecke (6.1) aus der Konzentrationseinheit (6.0) entnommen oder in diese eingesetzt oder durch eine zweite, dritte, vierte oder weitere Konzentrationsstrecke (6.2, 6.3, 6.4) ausgetauscht werden kann,
wobei eine Entnahme, ein Einsatz oder ein Austausch der Konzentrationsstrecken (6.1, 6.2, 6.3, 6.4) insbesondere dann ermöglicht ist, während die Suspension (3.1, 3.2) oder das Zentrifugat (3.1, 3.2) während der Entnahme, des Einsatzes oder des Austausches eine der nicht entnommenen Konzentrationsstrecken überströmt.

2. System gemäß Anspruch 1, wobei die Konzentrationseinheit (6.0) zusätzlich ein Winkeleinstellmittel aufweist, wobei dieses dazu eingerichtet ist die Konzentrationsstrecke (6.1) in Bezug zur Erdoberfläche in zumindest einem Winkel (7.0) anzuordnen, wobei die Konzentrationsstrecke (6.1) dazu eingerichtet ist von dem Zentrifugat (3.1, 3.2) überströmt zu werden.

3. System gemäß Anspruch 1 oder 2, wobei die Konzentrationseinheit (6.0) ein Vibrationsmittel aufweist, welches dazu eingerichtet ist, die Konzentrationsstrecke (6.1), insbesondere die strukturierte Oberfläche (8.0), in Schwingungen/Vibrationen zu versetzen.

4. System gemäß einem der Ansprüche 1 bis 3, wobei die Konzentrationseinheit (6.0) zumindest zwei aufeinander folgende Konzentrationsstrecken (6.5, 6.6) aufweist, wobei die strukturierte Oberfläche (8.0) der vorhergehenden Konzentrationsstrecke (6.5) nicht identisch zu der strukturierten Oberfläche (8.0) der nachfolgenden Konzentrationsstrecke (6.6) ausgestaltet ist.

5. System gemäß einem der Ansprüche 1 bis 4, wobei die Konzentrationseinheit (6.0) derart dem Oberlauf (5.1) und/oder dem Unterlauf (5.2) nachgeordnet ist, dass das Zentrifugat (3.1, 3.2) ohne einen externen Energieeintrag die Konzentrationsstrecke (6.1, 6.2, 6.3, 6.4) überströmt.

6. System gemäß einem der Ansprüche 1 bis 5, wobei die Konzentrationseinheit (6.0) eine Durchflusskontrolleinheit aufweist, wobei diese dazu eingerichtet ist, ein Volumen und/oder die Fließgeschwindigkeit entlang einer Fließrichtung (3.0) des die Konzentrationsstrecke (6.1, 6.2, 6.3, 6.4) überströmenden Zentrifugats (3.1, 3.2) einzustellen.

7. System gemäß einem der Ansprüche 1 bis 6, wobei die Konzentrationseinheit (6.0) ein Oberflächenformmittel aufweist, welches dazu eingerichtet ist, eine Form der strukturierten Oberfläche (8.0) während des Betriebs und/oder während des Stillstands des Systems (1.0) zu verändern.

8. System gemäß Anspruch 7, wobei das Oberflächenformmittel zumindest ein Servomotor-Element, und/oder ein piezoelektrisches Element, und/oder ein hydraulisches Element, und/oder ein pneumatisches Element aufweist.

9. System gemäß einem der Ansprüche 1 bis 8, wobei gegenüber der Konzentrationstrecke (6.1, 6.2, 6.3, 6.4) eine Düse (14.1) angeordnet ist, wobei diese dazu eingerichtet ist, die Konzentrationsstrecke (6.1, 6.2, 6.3, 6.4) mit einem Medium zu besprühen, wobei das Medium dazu eingerichtet ist, das aufzukonzentrierende Schwermetall oder Metall der seltenen Erden von der Konzentrationsstrecke (6.1, 6.2, 6.3, 6.4) abzuwaschen.

10. System gemäß einem der Ansprüche 1 bis 9, wobei die strukturierte Oberfläche (8.0) Teil eines Endlosbandes (9.0) ist, wobei das Endlosband (9.0) auf zumindest zwei rotierenden Achsen (9.1) gelagert ist, wobei die rotierenden Achsen (9.1) dazu eingerichtet sind das Endlosband (9.0) zu bewegen, wobei das Endlosband (9.0), insbesondere die strukturierte Oberfläche (8.0), eine Bewegung mit oder entgegen der Fließrichtung (3.0) des Zentrifugats (3.1, 3.2) ausführt.

11. System gemäß einem der Ansprüche 1 bis 10, wobei die strukturierte Oberfläche (8.0) dazu eingerichtet ist eine Bewegung orthogonal oder in einem Winkel zur Fließrichtung des Zentrifugats (3.1, 3.2) auszuführen.

12. System gemäß einem der Ansprüche 1 bis 11, wobei die Längsachse (10.3) parallel zur Erdoberfläche orientiert ist oder wobei die Längsachse (10.3) mit der Erdoberfläche einen Längsachsenwinkel einschließt, wobei der Längsachsenwinkel dazu eingerichtet ist durch ein Längsachsenwinkel-Einstellmittel eingestellt zu werden.

13. System gemäß einem der Ansprüche 2 bis 12, wobei das System (1.0) eine Steuerungseinheit aufweist, wobei diese dazu eingerichtet ist, das Winkeleinstellmittel und/oder das Vibrationsmittel und/oder die Durchflusskontrolleinheit und/oder das Oberflächenformmittel und/oder das Längsachsenwinkel-Einstellmittel anzusteuern und/oder die Rotationsgeschwindigkeit der Konzentrationsstrecke (6.1, 6.2, 6.3, 6.4) um die Längsachse zu verändern, wobei das Ansteuern oder die Veränderung bevorzugt abhängig von Sensordaten ist.

14. **Schwermetall-Konzentrations-Modul** (12.0), zum Aufkonzentrieren von zumindest einem Schwermetall (2.0) und/oder einem Metall der seltenen Erden (2.0), wobei das Modul (12.0) einer ersten (4.0), zweiten (4.1) oder weiteren Prozessstufe nachgeschaltet ist, wobei das Modul (12.0) ein Schwermetall-Konzentrations-System (1.0) nach einem der Ansprüche 1 bis 13 umfasst, wobei das Modul (12.0) dazu eingerichtet ist, mit einem Transportmittel (11.0) transportiert zu werden.

## Geänderte Patentansprüche

### Geänderte Patentansprüche gemäss Regel 137(2) EPÜ.

1. **Schwermetall-Konzentrations-System** (1.0) zum Aufkonzentrieren oder zur Gewinnung von zumindest einem Schwermetall (2.0), insbesondere von Gold und/oder Silber, und/oder zum Aufkonzentrieren oder zur Gewinnung von einem Metall der seltenen Erden (2.0) aus einer Suspension (3.1, 3.2), welches eine erste Prozessstufe (4.0), insbesondere einen Fliehkraftabscheider (5.0), verlässt,
wobei der Fliehkraftabscheider (5.0) zumindest einen Oberlauf (5.1) und zumindest einen Unterlauf (5.2) aufweist,
wobei die Suspension (3.1, 3.2) die erste Prozessstufe (4.0), insbesondere den Fliehkraftabscheider (5.0) über dessen Oberlauf (5.1) und/oder dessen Unterlauf (5.2), verlässt,
wobei der ersten Prozessstufe (4.0), insbesondere dem Oberlauf (5.1) und/oder dem Unterlauf (5.2), zumindest eine Konzentrationseinheit (6.0) als eine zweite Prozessstufe nachgeordnet ist,
wobei die Konzentrationseinheit (6.0) dazu eingerichtet ist, das Schwermetall (2.0) und/oder das Metall der seltenen Erden (2.0) aus der Suspension (3.1, 3.2) hydrodynamisch aufzukonzentrieren,
wobei die Konzentrationseinheit (6.0) zumindest eine Konzentrationsstrecke (6.1) aufweist, wobei die Konzentrationsstrecke (6.1) eine, der Suspension (3.1, 3.2) zugewandte, strukturierte Oberfläche (8.0) aufweist, wobei diese zum Aufkonzentrieren oder zur Gewinnung des Schwermetalls (2.0) und/oder dem Metall der seltenen Erden (2.0) eingerichtet ist,
die Konzentrationseinheit (6.0) dazu eingerichtet ist, die Konzentrationsstrecke (6.1) mit einer Rotationsgeschwindigkeit um eine Längsachse (10.3) zu rotieren,
wobei die Konzentrationseinheit (6.0) für die Aufnahme einer ersten (6.1), zweiten (6.2), dritten (6.3), vierten (6.4) oder weiteren Konzentrationsstrecke ausgestaltet ist, wobei die Konzentrationsstrecke (6.1) aus der Konzentrationseinheit (6.0) entnommen oder in diese eingesetzt oder durch eine zweite, dritte, vierte oder weitere Konzentrationsstrecke (6.2, 6.3, 6.4) ausgetauscht werden kann,
wobei eine Entnahme, ein Einsatz oder ein Austausch der Konzentrationsstrecken (6.1, 6.2, 6.3, 6.4) ermöglicht ist, während die Suspension (3.1, 3.2) während der Entnahme, des Einsatzes oder des Austausches eine der nicht entnommenen Konzentrationsstrecken (6.1, 6.2, 6.3, 6.4) überströmt,
**dadurch gekennzeichnet, dass**
die Konzentrationseinheit (6.0) eine Trommel aufweist, wobei die strukturierte Oberfläche der Konzentrationsstrecke (6.1, 6.2, 6.3, 6.4) zumindest abschnittsweise einen der Suspension (3.1, 3.2) zugewandten Innenraum einer Trommel ausbildet, wobei die Suspension (3.1, 3.2) die Trommel durchströmt, wobei die Trommel dazu eingerichtet ist, mit einer Rotationsgeschwindigkeit um eine Trommellängsachse zu rotieren.

2. System gemäß Anspruch 1, wobei die Konzentrationseinheit (6.0) zusätzlich ein Winkeleinstellmittel aufweist, wobei dieses dazu eingerichtet ist die Konzentrationsstrecke (6.1) in Bezug zur Erdoberfläche in zumindest einem Winkel (7.0) anzuordnen, wobei die Konzentrationsstrecke (6.1) dazu eingerichtet ist von dem Zentrifugat (3.1, 3.2) überströmt zu werden.

3. System gemäß Anspruch 1 oder 2, wobei die Konzentrationseinheit (6.0) ein Vibrationsmittel aufweist, welches dazu eingerichtet ist, die Konzentrationsstrecke (6.1), insbesondere die strukturierte Oberfläche (8.0), in Schwingungen/Vibrationen zu versetzen.

4. System gemäß einem der Ansprüche 1 bis 3, wobei die Konzentrationseinheit (6.0) zumindest zwei aufeinander folgende Konzentrationsstrecken (6.5, 6.6) aufweist, wobei die strukturierte Oberfläche (8.0) der vorhergehenden Konzentrationsstrecke (6.5) nicht identisch zu der strukturierten Oberfläche (8.0) der nachfolgenden Konzentrationsstrecke (6.6) ausgestaltet ist.

5. System gemäß einem der Ansprüche 1 bis 4, wobei die Konzentrationseinheit (6.0) derart dem Oberlauf (5.1) und/oder dem Unterlauf (5.2) nachgeordnet ist, dass das Zentrifugat (3.1, 3.2) ohne einen externen Energieeintrag die Konzentrationsstrecke (6.1, 6.2, 6.3, 6.4) überströmt.

6. System gemäß einem der Ansprüche 1 bis 5, wobei die Konzentrationseinheit (6.0) eine Durchflusskontrolleinheit aufweist, wobei diese dazu eingerichtet ist, ein Volumen und/oder die Fließgeschwindigkeit entlang einer Fließrichtung (3.0) des die Konzentrationsstrecke (6.1, 6.2, 6.3, 6.4) überströmenden Zentrifugats (3.1, 3.2) einzustellen.

7. System gemäß einem der Ansprüche 1 bis 6, wobei die Konzentrationseinheit (6.0) ein Oberflächenformmittel aufweist, welches dazu eingerichtet ist, eine Form der strukturierten Oberfläche (8.0) während des Betriebs und/oder während des Stillstands des Systems (1.0) zu verändern.

8. System gemäß Anspruch 7, wobei das Oberflächenformmittel zumindest ein Servomotor-Element, und/oder ein piezoelektrisches Element, und/oder ein hydraulisches Element, und/oder ein pneumatisches Element aufweist.

9. System gemäß einem der Ansprüche 1 bis 8, wobei gegenüber der Konzentrationstrecke (6.1, 6.2, 6.3, 6.4) eine Düse (14.1) angeordnet ist, wobei diese dazu eingerichtet ist, die Konzentrationsstrecke (6.1, 6.2, 6.3, 6.4) mit einem Medium zu besprühen, wobei das Medium dazu eingerichtet ist, das aufzukonzentrierende Schwermetall oder Metall der seltenen Erden von der Konzentrationsstrecke (6.1, 6.2, 6.3, 6.4) abzuwaschen.

10. System gemäß einem der Ansprüche 1 bis 9, wobei die strukturierte Oberfläche (8.0) Teil eines Endlosbandes (9.0) ist, wobei das Endlosband (9.0) auf zumindest zwei rotierenden Achsen (9.1) gelagert ist, wobei die rotierenden Achsen (9.1) dazu eingerichtet sind das Endlosband (9.0) zu bewegen, wobei das Endlosband (9.0), insbesondere die strukturierte Oberfläche (8.0), eine Bewegung mit oder entgegen der Fließrichtung (3.0) des Zentrifugats (3.1, 3.2) ausführt.

11. System gemäß einem der Ansprüche 1 bis 10, wobei die strukturierte Oberfläche (8.0) dazu eingerichtet ist eine Bewegung orthogonal oder in einem Winkel zur Fließrichtung des Zentrifugats (3.1, 3.2) auszuführen.

12. System gemäß einem der Ansprüche 1 bis 11, wobei die Längsachse (10.3) parallel zur Erdoberfläche orientiert ist oder wobei die Längsachse (10.3) mit der Erdoberfläche einen Längsachsenwinkel einschließt, wobei der Längsachsenwinkel dazu eingerichtet ist durch ein Längsachsenwinkel-Einstellmittel eingestellt zu werden.

13. System gemäß einem der Ansprüche 2 bis 12, wobei das System (1.0) eine Steuerungseinheit aufweist, wobei diese dazu eingerichtet ist, das Winkeleinstellmittel und/oder das Vibrationsmittel und/oder die Durchflusskontrolleinheit und/oder das Oberflächenformmittel und/oder das Längsachsenwinkel-Einstellmittel anzusteuern und/oder die Rotationsgeschwindigkeit der Konzentrationsstrecke (6.1, 6.2, 6.3, 6.4) um die Längsachse zu verändern, wobei das Ansteuern oder die Veränderung bevorzugt abhängig von Sensordaten ist.

14. **Schwermetall-Konzentrations-Modul** (12.0), zum Aufkonzentrieren von zumindest einem Schwermetall (2.0) und/oder einem Metall der seltenen Erden (2.0), wobei das Modul (12.0) einer ersten (4.0), zweiten (4.1) oder weiteren Prozessstufe nachgeschaltet ist, wobei das Modul (12.0) ein Schwermetall-Konzentrations-System (1.0) nach einem der Ansprüche 1 bis 13 umfasst, wobei das Modul (12.0) dazu eingerichtet ist, mit einem Transportmittel (11.0) transportiert zu werden.
